# EUROPÄISCHE PATENTSCHRIFT

(11) **EP 0 519 945 B1**
(45) Veröffentlichungstag und Bekanntmachung des Hinweises auf die Patenterteilung: **24.11.1993**
(21) Anmeldenummer: 91905093.0
(22) Anmeldetag: 06.03.1991
(51) Int. Cl.: B41J 11/46

(54) **VERFAHREN ZUM POSITIONIEREN VON BAHNFÖRMIGEN AUFZEICHNUNGSTRÄGERN IN DRUCKEINRICHTUNGEN**
METHOD FOR POSITIONING OF A WEB IN A PRINTER
PROCEDE POUR LE POSITIONNEMENT D'UN SUPPORT D'ENREGISTREMENT EN BANDES DANS UNE IMPRIMANTE

(30) Priorität: 16.03.1990 EP 90105030
(43) Veröffentlichungstag der Anmeldung: 30.12.1992
(73) Patentinhaber: MANNESMANN Aktiengesellschaft, 40027 Düsseldorf (DE)
(72) Erfinder: LUDGER, Alfs, D-8000 München 2 (DE); KRISTEN, Franz, D-8039 Puchheim (DE)
(74) Vertreter: Meissner, Peter E., Dipl.-Ing.
(86) Internationale Anmeldenummer: DE9100204
(87) Internationale Veröffentlichungsnummer: WO9113763

(56) Entgegenhaltungen:
- WO-A-88/00530
- DE-A- 3 819 848
- DE-A- 3 824 108
- US-A- 4 807 790

## Beschreibung

Die Erfindung betrifft ein Verfahren zum Positionieren von bahnförmigen Aufzeichnungsträgern in Druckeinrichtungen gemäß den Merkmalen des Patentanspruches 1.

Soll ein bewegbarer, abtastfähige Elemente aufweisendern, bahnförmiger Aufzeichnungsträger in einer Druckeinrichtung, beispielsweise einem Tinten-, Thermo-Transfer-, Nadel- und Laserdrucker, gegenüber einer Druckstation genau positioniert werden, so muß eine für die Positionierung verantwortliche Antriebsvorrichtung entsprechend ausgelegt werden, um Positionierfehler zu vermeiden. Die Ursache für die Positionierfehler, bei der die angefahrene Zielposition des bewegbaren, abtastfähige Elemente aufweisenden bahnförmigen Aufzeichnungsträgers von der gewünschten Position abweicht, sind vorwiegend Toleranzen in der Antriebsvorrichtung. Wenn im folgenden von einem bahnförmigen Aufzeichnungsträger die Rede ist, so ist damit ein Aufzeichnungsträger gemeint, der sich sowohl in der Beschaffenheit (z. B. Papier, Karton, Folie) als auch in der Art der abtastfähigen Elemente (z. B. Randlochung, strichcodeähnlichem Streifen) unterscheiden kann.

Ein typischer Anwendungsfall hierfür ist insbesondere beim Transport von randgelochtem Endlospapier in Druckeinrichtungen gegeben, wo das Endlospapier von einer elektromotorisch angetriebenen Transportvorrichtung einer Druckstation zugeführt wird. Die elektromotorisch angetriebene Transportvorrichtung besteht dabei aus einer elektromotorisch angetriebenen Schreibwalze und Stiftenrädern, die in die Randlochung des Endlospapiers eingreifen. Aufgrund von Toleranzen der Vorschubmechanik, eines Elektromotors der Transportvorrichtung, der Schreibwalze sowie eines auftretenden Schlupfes zwischen der Schreibwalze und dem Endlospapier beim Friktionsantrieb driftet die angefahrene Position des Endlospapiers mit jedem Vorschub, bezogen auf die Oberkante des Endlospapiers, immer weiter von der gewünschten Position weg. Die damit verbundene kontinuierliche Zunahme des Positionierfehlers wirkt sich bei einem Einzelblatt im Unterschied zum Endlospapier wegen der geringeren Papierlänge nur unwesentlich aus. Beim Bedrucken von Endlospapier muß deshalb der Positionierfehler kompensiert werden. Der Positionierfehler wird insbesondere dann verstarkt sichtbar, wenn es sich beim Endlospapier um vorgedrucktes Formularpapier handelt.

Aus der DE-A1-38 19 848 ist ein mechanischer Papiertraktor bekannt, bei dem zum Transport von Endlospapier beispielsweise ein einseitig angeordnetes, motorisch angetriebenes Stiftenrad in die Randlochung des Endlospapiers eingreift. Wird das über eine Antriebswelle mit dem Motor, beispielsweise einem Schrittmotor, gekoppelte Stiftenrad angetrieben, so wird das Endlospapier vorgeschoben und dabei über eine Schreibwalze an einen Druckkopf vorbeibewegt. Bei dem bekannten mechanischen Traktor bedarf es einer Mechanik mit sehr geringen Toleranzen, um den Positionierfehler möglichst klein zu halten. Darüber hinaus hat der mechanische Papiertraktor den Nachteil, daß eine sich aufgrund der Toleranzen einstellende Abweichung zwischen der angefahrenen Druckposition und der gewünschten Position nicht kompensiert werden kann.

Aus der US-A-4,807,790 sind eine Vorrichtung und ein Verfahren zum Vorschieben von randgelochtem Endlospapier, beispielsweise in Druckeinrichtungen, bekannt, bei der bzw. dem durch Vorschubmittel das randgelochte Endlospapier frikativ zu einer Druckposition vorgeschoben wird. Das randgelochte Endlospapier soll dabei ohne auftretende Positionierfehler und ohne Beeinträchtigung des Vorschubs durch in die Randlochung des Endlospapiers eingreifende Stifte eines mechanischen Traktors vorgeschoben werden. Hierfür sind im Bereich der Friktionswalze optoelektronische Abtastmittel angeordnet, die in Abhängigkeit von einer Papier-Randlochabtastung des Endlospapiers ein Signal an eine Regelanordnung abgeben, aufgrund dessen der Vorschub des Endlospapiers durch die Regelanordnung steuerbar ist. In einer Ausführungsform der Vorrichtung bzw. des Verfahrens wird zur Erzeugung des an die Regelanordnung abgegebenen Signals der Abstand zwischen zwei benachbarten Randlöchern ermittelt, in den die bei der Relativbewegung des Endlospapiers bezogen auf das optoelektronische Abtastmittel für die zwischen zwei Randlöchern zurückgelegte Wegstrecke ermittelte Anzahl von Motorschritten mit einer theoretischen Anzahl von Motorschritten verglichen wird. In Abhängigkeit von diesem Vergleichsergebnis wird ein sich aus der Diskrepanz zwischen der tatsächlichen und theoretischen Anzahl von Motorschritten innerhalb eines Lochabstandes bei der Relativbewegung des Endlospapiers gegenüber der optoelektronischen Abtastmitteln ergebender Positionierfehler des Endlospapiers beim Überschreiten eines vorgegebenen Wertes unmittelbar korrigiert. Darüber hinaus wird zu Beginn der Randlochabtastung des Endlospapiers eine Anzahl von Motorschritten ermittelt, die der Abweichung des optoelektronischen Abtastmittels bezogen auf eine Startposition des Endlospapiers bei der Randlochabtastung entspricht. Die ermittelte Anzahl von Motorschritten wird nach Abtastung der zu einer Seite des Endlospapiers gehörenden Randlöcher wieder berücksichtigt.

Der vorliegenden Erfindung lag die Aufgabe zugrunde, ein Verfahren zum Positionieren von bahnförmigen Aufzeichnungsträgern in Druckeinrichtungen anzugeben, bei dem ein durch eine elektromotorisch angetriebene Transportvorrichtung bewegbarer, abtastfähige Elemente aufweisender, bahnförmiger Aufzeichnungsträger unter Berücksichtigung auftretender Positionierfehler sowie unabhängig von Eingriffen während eines Positioniervorganges des Aufzeichnungsträgers einfach und kostengünstig positioniert werden kann.

Diese Aufgabe wird durch die in den Patentansprüchen angegebenen Merkmale gelöst.

Beim Positionieren eines bewegbaren, abtastfähige Elemente aurweisenden, bahnförmigen Aufzeichnungsträgers, beispielsweise eines randgelochten, bahnförmigen Faltpapiers, in einer Druckeinrichtung wird ein Positionierfehler elektronisch korrigiert. Ursache für den Positionierfehler sind mechanische Toleranzen einer elektromotorisch angetriebenen Transportvorrichtung, beispielsweise Toleranzen und Fehler eines Elektromotors, Toleranzen einer Schreibwalze sowie auftretender Schlupf zwischen dem randgelochten Faltpapier und der Schreibwalze. Darüber hinaus sind einige dieser Toleranzen temperaturabhängig. Durch die elektronische Korrektur des Positionierfehlers ergibt sich ein vereinfachter Aufbau der elektromotorischen Transportvorrichtung sowie eine größere Positioniergenauigkeit des zu positionierenden Aufzeichnungsträgers.

Die Schreibwalze ist vorzugsweise als Friktionswalze ausgebildet, um den bahnförmigen Aufzeichnungsträger einfach, ohne großen mechanischen Aufwand transportieren zu können. Durch den Friktionsantrieb des bahnförmigen Aufzeichnungsträgers ist eine Papierführungseinrichtung erforderlich, die beispielsweise randgelochtes Endlospapier durch ein elektromotorlsch angetriebenes, von der Transportvorrichtung entkoppelbares Stiftenrad lagegenau in einen Rollenkeil der Transportvorrichtung transportiert und wahrend des Friktionsantriebs das Endlospapier seitlich führt.

Die als Randlöcher ausgebildeten abtastfähigen Elemente ermöglichen eine einfache Abtastung, bei der ein optischer Abtaster für einen Papier-Randloch-Übergang bzw. einem Randloch-Papier-Übergang ein Signal liefert, mit dem der Positlonierfehler ermittelt wird. Für diese Ermittlung wird vorzugsweise ein Mikroprozessor eingesetzt, der in Abhängigkeit des Signals die Position des Aufzeichnungsträgers unter Berücksichtigung der auftretenden Positionierfehler regelt. Die Verwendung des Mikroprozessors hat darüber hinaus den Vorteil, daß Eingriffe, wie z. B. Benutzereingriffe, Papierstau, Abtaster- bzw. Papierfehler, mehr als ein hintereinander verdecktes Randloch beim Abtasten des Aufzeichnungsträgers oder zu große Soll-/Ist-Positionsabweichungen des Aufzeichnungsträgers über einen vorgegebenen Teillängenabschnitt des Aufzeichnungsträgers, die eine Toleranzüberschreitung des Positionierfehlers zur Folge haben, überwacht werden. Durch die Uberwachung wird sichergestellt, daß trotz des Eingriffes der Positionierfehler korrigiert werden kann.

Ein Ausführungsbeispiel der Erfindung wird anhand der Zeichnungen von Figur 1 bis Figur 15 erläutert. Es zeigen:
Figur 1 einen prinzipiellen Aufbau einer Druckeinrichtung für randgelochtes Endlospapier,
Figur 2 in einem Blockschaltbild eine Papierkorrektur-Ebene und eine Eingriffsüberwachung-Ebene eines Mikroprozessors nach Figur 1,
Figur 3 anhand einer Gegenüberstellung zwischen einer Soll- und Istposition des Endlospapiers in der Druckeinrichtung den Ablauf der mikroprozessorgesteuerten Papierkorrektur,
Figur 4 ein Zeigerdiagramm für einen Eingriff in Vorwärts- und Rückwärtsrichtung,
Figur 5 bis 13 ein Ablaufdiagramm für die Papierkorrektur nach Figur 2,
Figur 14 und 15 ein Ablaufdiagramm für die Eingriffsüberwachung nach Figur 2.

Figur 1 zeigt einen prinzipiellen Aufbau einer Druckeinrichtung 1, bei der ein randgelochtes Endlospapier 10 über ein Stiftenrad 11 und eine Schreibwalze 12 in eine Druckposition DP im Bereich einer Druckstation 13 gebracht wird. Der Transport des Endlospapiers 10 unterteilt sich dabei in zwei Abschnitte.

In einem ersten Transportabschnitt wird das Endlospapier 10 von dem Stiftenrad 11 durch in die Randlochung des Endlospapiers 10 hineingreifende Stifte 110 bis zu einem Rollenkeil 120 transportiert. Das Stiftenrad 11 ist dazu über ein erstes Getriebe 111 mit einem Antriebsritzel 140 eines Elektromotors 14, beispielsweise einem Schritt- oder Gleichstrommotor, verbunden. Alternativ ist es aber auch möglich, das Endlospapier 10 manuell, durch Drehen an einem mit dem Stiftenrad 11 gekoppelten Handrad in den Rollenkeil 120 zu transportieren.

Anschließend wird das Endlospapier 10 in einem zweiten Transportabschnitt von der Schreibwalze 12 in die Druckposition DP weitertransportiert. Die Schreibwalze 12 wird hierzu ebenfalls von dem Elektromotor 14 über das Antriebsritzel 140 und einem zweiten Getriebe 121 in der eingezeichneten Pfeilrichtung angetrieben. Für den Transport des randgelochten Endlospapiers 10 bildet die Schreibwalze 12 mit freilaufenden Antriebsrollen 15 in einer Papierführungswanne 16 den Rollenkeil 120. Aufgrund der Wälzbewegung zwischen der Schreibwalze 12 und den freilaufenden Antriebsrollen 16 wird das Endlospapier 10 frikativ transportiert und an einem optischen Abtaster 17, einem mechanischen Abtaster 18 und der Druckstation 13 vorbeigeführt. Während der mechanische Abtaster 18 feststellt, ob sich Papier zwischen der Schreibwalze 12 und der Papierführungswanne 16 befindet, überwacht der optische Abtaster 17 die Randlochung des Endlospapiers 10.

Damit der optische Abtaster 17 die Randlochung auch einwandfrei erkennen kann, muß das randgelochte Endlospapier 10 möglichst lagegenau in den Rollenkeil 120 geführt werden. Dies ist insbesondere deshalb notwendig, weil bei der Transportübernahme des Endlospapiers 10 durch die Schreibwalze 12, bedingt durch den frikativen Transport, keine lagegenaue Ubernahme des Endlospapiers 10 erfolgen kann.

Als Führungseinrichtung des randgelochten Endlospapiers 10 bis zu dem Rollenkeil 120 dient dabei ebenfalls das Stiftenrad 11, das durch das ständige Eingreifen der Stifte 110 in die Randlochung das Endlospapier 10 lagegenau in den Rollenkeil 120 führt.

Soll andererseits kein randgelochtes Endlospapier 10 bedruckt werden, so ist die Führungseinrichtung beispielsweise als Führungskanal mit seitlich angeordneten Führungsschienen auszulegen.

Im Unterschied zu einem mechanischen Traktor, bei dem das Stiftenrad 11 auch während des Weitertransports des Endlospapiers 10 durch die Schreibwalze 12 wie diese ständig mit dem Elektromotor 14 mechanisch gekoppelt ist, ist das Stiftenrad 11 nach Figur 1 für diesen Transportabschnitt von dem Antrieb der Schreibwalze 12 entkoppelt.

Dies wird durch eine geeignete Auswahl der Getriebe 111, 121 und eine Schaltkupplung 112 erreicht. Die Getriebeübersetzungen sind dabei so gewählt, daß die Schreibwalze 12 sich geringfügig schneller dreht als das Stiftenrad 11. Dadurch wird das Endlospapier 10 ohne eine Schlaufenbildung SB zwischen dem Stiftenrad 11 und der Schreibwalze 12 zur Druckstation DP transportiert. Die vorzugsweise als Zahnkupplung ausgebildete Schaltkupplung 112 weist zwei gegen eine Federkraft miteinander verzahnte, in Figur 1 nicht dargestellte Kupplungsverzahnungen auf, die bezüglich der Zahnteilung so aufeinander abgestimmt sind, daß bei den vorgegebenen Getriebeübersetzungen folgende Betriebsarten der Druckeinrichtung 1 funktionssicher erfüllt werden:
a) formschlüssiger Vorschub des Endlospapiers 10 aus einer Einlegeposition ELP oder einer Bereitstellungsposition BSP des Endlospapiers 10 bis in den Rollenkeil 120,
b) Vorschub des Endlospapiers 10 zur Druckposition DP durch die Schreibwalze 12, bei der das Stiftenrad 11 von dem Antrieb der Schreibwalze 12 entkoppelt ist und über das von der Schreibwalze 12 transportierte Endlospapier 10 mitbewegt wird,
c) kraftschlüssiger Rücktransport des Endlospapiers 10 von einer Abreißposition AP in die Druckposition DP oder in die Bereitstellungsposition BSP, um zwischenzeitlich ein Einzelblatt 100 bedrucken zu können und
d) Einzelblattbetrieb der Druckeinrichtung 1, bei der durch Betätigen eines Bedienhebels 113 die Kupplungsverzahnungen der Zahnkupplung 112 außer Eingriff gebracht werden.

Durch das frikative Transportieren von Papier kann es zu Positionierfehlern kommen, die korrigiert werden müssen.

Beim mechanischen Traktor ist dieses wegen der ständigen Kopplung zwischen Stiftenrad und Schreibwalze nicht möglich. Um trotzdem einen eventuell auftretenden Positionierfehler so klein wie möglich zu halten, sollten die Toleranzen in der mechanischen Kopplung zwischen der Schreibwalze und dem Stiftenrad so klein wie möglich sein.

Im Unterschied zum mechanischen Traktor wird für die Druckeinrichtung 1 nach Figur 1 das positionsgenaue Weitertransportieren des Endlospapiers 10 durch eine mit dem Elektromotor 14 und dem optischen Abtaster 17 verbundene Regelanordnung 19 erreicht. Die beispielsweise als Mikroprozessor ausgebildete Regelanordnung 19 bildet dazu das Verhalten des mechanischen Traktors elektronisch nach (elektronischer Traktor).

Registriert der optische Abtaster 17 während des Papiervorschubs einen Papier-Loch-Wechsel bzw. einen Loch-Papier-Wechsel, so gibt dieser ein den Wechseln entsprechendes Signal SI an den Mikroprozessor 19 ab. Parallel dazu wird von dem Mikroprozessor 19 die Anzahl von Motorschritten MS des Elektromotors 14 ermittelt, die dieser beim Vorschub des Endlospapiers 10 für eine vorgegebene Distanz benötigt. Ein typischer Wert für den Motorschritt MS ist z. B. 1/120'' oder 0,211 mm.

Mit den erhaltenen Daten SI, MS führt der Mikroprozessor 19 eine Positionsüberwachung bzw. -bewertung des Endlospapiers 10 bezogen auf den optischen Abtaster 17 durch und regelt den Elektromotor 14 in Abhängigkeit eines bei der Positionsüberwachung bzw. -bewertung festgestellten Schlupfwertes nach. Der Schlupfwert ergibt sich dabei aus der Abweichung zwischen einer ermittelten Ist-Position und einer Soll-Position des Endlospapiers 10. Als Maßstab für die Positionsüberwachung bzw. -bewertung dient dabei die Randlochung des Endlospapiers 10, die von dem optischen Abtaster abgetastet wird. Der Schlupfwert entspricht dabei mit Ausnahme eines noch eventuell zu berücksichtigenden Restfehlers den Positionierfehler des Endlospapiers 10 in der Druckeinrichtung 1.

Figur 2 zeigt in einem Blockschaltbild zwei parallel wirksame und sich gegenseitig beeinflußende Funktionsebenen des Mikroprozessors 19, auf denen die Positionsüberwachung bzw. -bewertung des Endlospapiers 10 in der Druckeinrichtung 1 blockweise durchführt wird. Ein Block Bl ... Bm ... Bu mit m, u als Indexvariable und m = 1 ... u entspricht dabei einem Teillängenabschnitt des Endlospapiers 10, z. B. für bahnförmiges Faltpapier der Länge eines Einzelblattes. Die für die Positionsüberwachung bzw. -bewertung ablaufenden Prozeduren setzen sich dabei aus einer Papierkorrektur PK und einer Engriffsüberwachung EUE zusammen.

Die Papierkorrektur PK, die sich aus vier Funktionsblöcken, einer Bezugspunktdefinition BPD, einer Korrekturwerterfassung KWE, einer Korrekturausführung KA und einer Restfehlererfassung RFE zusammensetzt, ist für die Positionsüberwachung bzw. -bewertung als Regelkreis aufgebaut. Dieser Regelkreis wird für jeden Block Bl ... Bm ... Bu des Endlospapiers 10 einmal durchlaufen. Nach der Bezugspunktdefinition BPD wird der Schlupfwert in der Korrekturwerterfassung KWE ermittelt, in der Korrekturausführung KA korrigiert und der Restfehler in der Restfehlererfassung RFE ermittelt. Der ermittelte Restfehler wird dabei erst bei der Positionsüberwachung bzw. -bewertung des nachfolgenden Blocks berücksichtigt.

Um die Papierkorrektur PK und Eingriffsüberwachung EUE durchführen zu können, muß das Endlospapier 10 randgelocht oder in einer anderen Weise markiert sein. Darüber hinaus muß jeder Block Bl ... Bm ... Bu bzw. Teillängenabschnitt des Endlospapiers 10 eine Mindestlänge von drei Randlochabständen bzw. 9/6" haben. Bei Blöcken Bl ... Bm ... Bu bzw. Teillängenabschnitten, die nicht durch die Distanz für einen Lochabstand ganzzahlig teilbar sind, bezieht sich die Korrekturwerterfassung KWE der Papierkorrektur PK auf die nächst kleinere teilbare Länge des Blocks Bl ... Bm ... Bu bzw. des Teillängenabschnittes. Hierdurch wird der bei der Restfehlererfassung RFE ermittelte Restfehler größer. Die Blöcke Bl ... Bm ... Bu bzw. Teillängenabschnitte, die größer als drei Randlochabstände sind, können als Grenzfall auf die kleinste zulässige Länge für die Blöcke Bl ... Bm ... Bu bzw. die Teillängenabschnitte zurückgeführt werden.

Gestartet wird die Papierkorrektur PK des Mikroprozessors 19 beispielsweise bei Druckbeginn, wenn sich das randgelochte Endlospapier 10. zum Bedrucken einer ersten Zeile in der Druckposition DP nach Figur 1 befindet. Bezogen auf den optischen Abtaster 17 läßt sich zusätzlich für jeden Block Bl ... Bm ... Bu eine Startposition SP1 ... SPm ... SPu angeben, die als Bezugsposition für die Positionsüberwachung bzw. -bewertung dient.

In Figur 3 ist für einen beliebigen Block Bm dargestellt, wie die Positionsüberwachung bzw. -bewertung im einzelnen abläuft. Die zum Block Bm gehörige Startposition SPm ist dabei um einen Zeiger Z, dessen Länge der Länge des Blocks Bl ... Bm ... Bu von dem Endlospapier 10 entspricht, von einer nachfolgenden Startposition SPm+l eines nachfolgenden Blocks Bm+1 entfernt.

Die Positionsüberwachung bzw. -bewertung beginnt damit, daß bei der Bezugspunktdefinition BPD zunächst für den Block Bm, beispielsweise einem ersten Block Bl, ein Bezugspunkt BPm ermittelt wird. Die Ermittlung des Bezugspunktes BPm erfolgt dadurch, daß beim schrittweisen Weitertransport des Endlospapiers 10 durch die Schreibwalze 12 innerhalb des Blocks Bm ein in Transportrichtung TR des Endlospapiers 10 von der Startposition SPm entferntes Randloch L1 ... Lv mit v als weitere Indexvariable für eine vorgegebene Wegstrecke des Endlospapiers 10 erkannt sein muß. Ist dieses, beispielsweise für ein erstes, der Startposition SPm nächstliegendes Randloch L1, nicht der Fall, weil entweder a) das Randloch L1 nicht zu dem Randloch L1 ... Lv des Endlospapiers 10 gehört oder b) die vorgegebene Wegstrecke des Endlospapiers 10 bereits zurückgelegt ist, ohne daß ein Papier-Loch-Wechsel des optischen Abtasters 17 gemeldet wurde, so wird in beiden Fällen des Endlospapier 10 bis zu einem nachfolgenden Randloch L2 abgetastet. Dieser Vorgang wiederholt sich solange, bis ein Randloch Lz der zum Block Bm gehörigen Randlöcher L1 ... Lv von dem optischen Abtaster 17 erkannt wird. Das Randloch Lz ist das letztmögliche Randloch, das für die Bezugspunktdefinition BPD herangezogen werden kann. Für den vorliegenden Fall gemäß Figur 3 ist das Randloch Lz beispielsweise das drittletzte Randloch. Dieses erklärt sich daraus, daß mindestens ein Randloch, im vorliegenden Fall beispielsweise ein vorletztes und letztes Randloch Lv - 1 bzw. Lv, für die Korrekturwerterfassung KWE benötigt wird.

Im folgenden sei nun angenommen, daß das erste Randloch L1 des Blocks Bm von dem optischen Abtaster 17 als solches erkannt worden ist. Nach Figur 3 ist dazu das Endlospapier 10 von der Startposition SPm um eine Anzahl nl von Motorschritten MS des Elektromotors 14 in die Transportrichtung TR bewegt worden. Der zu der Anzahl nl von Motorschritten MS korrespondierende Bezugspunkt BPm fällt dabei mit der Oberkante des ersten Randloches L1 zusammen. Durch die Anzahl nl von Motorschritten MS ist die Startposition SPm als Bezugsposition für die Papierkorrektur PK des Blocks Bm bezogen auf den Bezugspunkt BPm definiert. Der Bezugspunkt BPm wird nun um einen Soll-Lochabstand SLA zwischen zwei benachbarten Randlöchern in die Oberkante eines vorangegangenen Randlochs, im vorliegenden Fall ist es das letzte Randloch Lv von einem Block Bm-l, verschoben. Es ist aber auch möglich, den Bezugspunkt BPm mit der Unterkante des Randloches L1 zusammenfallen zu lassen. Dementsprechend würde der Bezugspunkt BPm dann auch um den Soll-Lochabstand SLA in die Unterkante des vorangegangenen Randloches Lv des Blocks Bm-l verschoben. Eine sich aus der Verschiebung ergebende Anzahl n2 von Motorschritten MS wird als Normal bei der Bezugspunktdefinition BPD für nachfolgende Blöcke Bm+1 ... Bu des Endlospapiers 10 definiert und von dem Mikroprozessor 19 abgespeichert. Mit der Abspeicherung des Normals wird gleichzeitig die Eingriffsüberwachung EUE in dem Mikroprozessor 19 initialisiert und gestartet sowie die Korrekturwerterfassung KWE der Papierkorrektur PK durchgeführt.

Die Eingriffsüberwachung EUE des Mikroprozessors 19 hat die Aufgabe, Eingriffe, die beim Transport des Endlospapiers 10 zur Druckstation 13 in die Druckposition DP auftreten, zu erfassen und die Papierkorrektur PK an diese Eingriffe anzupassen.

Werden während der Korrekturwerterfassung KWE durch die Eingriffsüberwachung EUE Eingriffe registriert, so werden beispielsweise für den Fall, daß infolge des Eingriffs der Bezugspunkt BPm innerhalb eines Soll-Lochabstandes SLA von der Unterkante des letzten Randloches Lv entfernt liegt und dadurch eine Korrektur bzw. Kompensation des Positionierfehlers für den Block Bm des Endlospapiers 10 nicht mehr möglich ist, Startpunkte StPv-l, StPv für die Korrekturwerterfassung KWE um einen Soll-Lochabstand SLA verschoben. Außerdem werden alle bis dahin bei der Korrekturwerterfassung KWE ermittelten Schlupfwerte als unbrauchbar markiert. Eingriffe haben somit zur Folge, daß der Restfehleranteil des Positionierfehlers größer wird. Definitionsgemäß liegt ein Eingriff immer dann vor, wenn der Mikroprozessor 19 über den optischen Abtaster 17 bei der blockweise durchgeführten Positionsüberwachung bzw. -bewertung Toleranzüberschreitungen in der Abweichung zwischen der Soll-Position und Ist-Position des Endlospapiers 10 in der Druckeinrichtung 1 feststellt.

Dies kann z. B. dann der Fall sein, wenn a) eine Bedienperson durch Drehen an der Schreibwalze 12 bzw. durch Ziehen an dem Endlospapier 10 während der Positionsüberwachung bzw. Bewertung des Endlospapiers 10 in der Druckeinrichtung 1 den Vorschub des Endlospapiers 10 ändert, b) sich das Endlospapier 10 in der Druckeinrichtung 1 staut, c) von dem optischen Abtaster 17 pro Block Bl ... Bm ... Bu mehr als ein Randloch L1 ... Lv hintereinander als solches nicht erkannt wird, d) Abtaster- oder Papierfehler auftreten und e) zwischen der Soll-Position und IstPosition des Endlospapiers 10 der für den jeweiligen Block Bl ... Bm ... Bu ermittelte Schlupfwert zu groß ist. Wie die Eingriffsüberwachung EUE im einzelnen abläuft wird bei der Beschreibung der Figur 4 erläutert.

Die Korrekturwerterfassung KWE der Papierkorrektur PK setzt damit ein, daß das Endlospapier 10 seit Druckbeginn von der Startposition SPm bis zu einem ersten Startpunkt StPv-l um einen ersten Soll-Distanzzeiger SDZv-l in die Transportrichtung TR bewegt worden ist. Der Soll-Distanzzeiger SDZv-l setzt sich dabei für den Fall, daß das erste Randloch L1 von dem optischen Abtaster 17 als solches erkannt worden ist, aus einem Ist-Distanzzeiger IDZv-l, einer Anzahl nLD von Motorschritten MS für das Abfahren eines Randlochdurchmessers LD und aus der Anzahl nl von Motorschritten MS für das Abfahren der Wegstrecke zwischen der Startposition SPm und dem Bezugspunkt BPm zusammen. Durch den ersten Startpunkt StPv-l und einem ersten Endpunkt EPv-l ist ein erstes, theoretisches Bewertungsfenster BFv-l vorgegeben, innerhalb dessen die Oberkante des vorletzten Randloches Lv-l für die Korrekturwerterfassung KWE erwartet wird. Stellt der sich relativ zu dem Endlospapier 10 bewegende optische Abtaster 17 innerhalb des ersten Bewertungsfensters BFv-l einen zu dem Randloch Lv-l gehörigen Papier-Loch-Wechsel fest, so wird aus der Abweichung zwischen der Soll-Position und der Ist-Position des Endlospapiers 10 ein erster Schlupfwert Sv-l ermittelt.

Wird jedoch kein Papier-Loch-Wechsel innerhalb des ersten Bewertungsfensters BFv-l festgestellt oder übersteigt der ermittelte, erste Schlupfwert Sv-l einen theoretischen Schlupfwert, so wird das Randloch Lv-l als unbrauchbar für die Korrekturwerterfassung KWE markiert. Nachdem das erste Bewertungsfenster BFv-l bzw. der Lochdurchmesser LD des Randloches Lv-l von dem optischen Abtaster 17 schrittweise abgefahren worden ist, wird das Endlospapier 10 von der jeweiligen aktuellen Position um einen zweiten Ist-Distanzzeiger IDZlv bzw. IDZ2v in die Trans- portrichtung TR bis zu einem zweiten Startpunkt StPv bewegt.

Der zweite Startpunkt StPv ist um einen zweiten Soll-Distanzzeiger SDZv von der Startposition SPm entfernt. Durch die zweiten Startpunkt StPv und einem zweiten Endpunkt EPv ist ein zweites, theoretisches Bewertungsfenster BFv vorgegeben, innerhalb dessen die Oberkante des letzten Randloches Lv für die Korrekturwerterfassung KWE erwartet wird. Stellt der sich relativ zu dem Endlospapier 10 bewegende optische Abtaster 17 auch innerhalb des zweiten Bewertungsfenster BFv einen zu dem Randloch Lv gehörigen Papier-Loch-Wechsel fest, so wird aus der Abweichung zwischen der Soll-Position und der Ist-Position des Endlospapiers 10 ein zweiter Schlupfwert Sv ermittelt.

Wird jedoch kein Papier-Loch-Wechsel innerhalb des zweiten Bewertungsfensters BFv festgestellt oder übersteigt der ermittelte, zweite Schlupfwert Sv ebenfalls den theoretischen Schlupfwert, so wird auch das Randloch Lv als unbrauchbar für die Korrekturwerterfassung KWE markiert. Tritt diese Situation ein, daß sowohl das vorletzte Randloch Lv-l als auch das letzte Randloch Lv als unbrauchbar für die Korrekturwerterfassung KWE markiert ist, wird für den Block Bm die Position des Endlospapiers 10 in der Druckeinrichtung 1 nicht korrigiert. In diesem Fall wird das Endlospapier 10 weitertransportiert und zum Zeitpunkt, wenn die durch den Zeiger Z vorgegebene Wegstrecke abgefahren worden ist, die Papierkorrektur PK für einen nachfolgenden Block Bm+1 durchgeführt.

Sind jedoch für das letzte Randloch Lv der Schlupfwert Sv und/ oder für das vorletzte Randloch Lv-l der Schlupfwert Sv-l gültig, wird zu einem Zeitpunkt, wenn bezogen auf die Startposition SPm eine durch einen Korrekturzeiger KZ vorgegebene Wegstrecke abgefahren worden ist, die Korrekturausführung KA gestartet. Nach Figur 2 wird für die Korrekturausführung KA der für den Block Bm bei der Korrekturwerterfassung KWE ermittelte Schlupfwert Sv-l, Sv berücksichtigt und dieser bei mindestens zweimaligem Durchlaufen des Regelkreises für die Papierkorrektur PK um den bei der Restfehlererfassung RFE ermittelten Restfehler für den vorangegangenen Block Bm-l aktualisiert. Die Korrekturausführung KA setzt sich aus zwei voneinander unabhängigen Ebenen zusammen. Auf einer ersten Ebene wird die Korrektur logisch ausgeführt. Hierfür wird der Zeiger Z um eine sich aus dem Schlupfwert Sv-l, Sv bzw. dem aktualisierten Schlupfwert Sv-l, Sv ergebende Korrekturschrittzahl verändert.

Auf einer zweiten Ebene wird die Korrektur physikalisch ausgeführt. Hierbei wird zunächst versucht, die Korrekturschrittzahl ganz oder teilweise in den aktuellen Vorschubauftrag für das Endlospapier 10 einzubauen. Ist das nicht vollständig möglich, so wird für den verbliebenen Rest am Auftragsende unmittelbar ein interner Korrekturauftrag erzeugt und gestartet. Erst nach dem die gesamte Korrektur ausgeführt worden ist, wird der letzte Vorschubauftrag quittiert. Mit der Quittierung des letzten Vorschubauftrages wird das Endlospapier 10 anschließend für die Restfehlererfassung RFE solange in die Transportrichtung TR bewegt, bis an einer Startposition SPm+l für den Block Bm+1 die durch den Zeiger Z vorgegebene Wegstrecke abgefahren worden ist.

Die Restfehlererfassung RFE für den Block Bm wird dabei gleichzeitig zur Bezugspunktdefinition BPD für den Block Bm+1 herangezogen, bei der analog zum Bezugspunkt BPm bei der Bezugspunktdefinition BPD für den Block Bm ein Bezugspunkt BPm+1 definiert wird.

Nach Figur 3 sei nun wieder angenommen, daß das erste Randloch L1 des Blocks Bm+1 von dem optischen Abtaster 17 als solches erkannt worden ist. Das Endlospapier 10 ist dazu von der Startposition SPm+l um eine Anzahl n3 von Motorschritten MS des Elektromotors 14 in die Transportrichtung TR bewegt worden. Der zu der Anzahl n3 von Motorschritten MS korrespondierende Bezugspunkt BPm+1 fällt dabei mit der Oberkante des ersten Randloches L1 des Blocks Bm+1 zusammen. Der Bezugspunkt BPm+1 wird nun wieder um den Soll-Lochabstand SLA in die Oberkante des letzten Randloches Lv des Blocks Bm verschoben. Eine sich aus der Verschiebung ergebende Anzahl n4 von Motorschritten MS wird für den Fall, daß während der Papierkorrektur PK für den Block Bm ein Eingriff von der Eingriffsüberwachung EUE festgestellt wurde, als neues Normal bei der Bezugspunktdefinition BPD für nachfolgende Blöcke Bm+2 ... Bu des Endlochpapiers 10 definiert und von dem Mikroprozessor 19 abgespeichert. Bei der Restfehlererfassung RFE des Blocks Bm wird ein Restfehler RFm dadurch ermittelt, daß die Anzahl n3 von Motorschritten MS zwischen der Startposition SPm+l und des Bezugspunktes BPm+1 von der Anzahl nl von Motorschritten zwischen der Startposition SPm und des Bezugspunktes BPm subtrahiert wird. Der für den Block Bm ermittelte Restfehler RFm wird bei der Papierkorrektur PK für den Block Bm+1 berücksichtigt. Der anhand der von Figur 3 beschriebene Vorgang wiederholt sich solange, bis der Druckvorgang beendet ist oder zwischenzeitlich ein Einzelblatt bedruckt werden soll.

In Figur 4 ist anhand eines Zeigerdiagramms für einen Teilabschnitt des Blocks Bm von einem Randloch Lv-8 zur Startposition SPm+l des Blocks Bm+1 an der Unterkante des letzten Randlochs Lv des Blocks Bm dargestellt, wie ein Eingriff E entgegengesetzt zur und in Transportrichtung TR des Endlospapiers 10 von der Eingriffsüberwachung EUE des Mikroprozessors 19 erkannt und bei der Papierkorrektur PK des Mikroprozessors 19 gemäß Figur 2 berücksichtigt wird. Bei der von der Papierkorrektur PK nach der Bezugspunktdefinition BPD gestarteten Eingriffsüberwachung EUE wird in Transportrichtung TR des Endlospapiers 10 fortlaufend die Anzahl von Motorschritten MS zwischen zwei um den Soll-Lochabstand SLA voneinander entfernt angeordneten Randlöcher L1 ... Lv, beispielsweise einem Randloch Lv-7 und einem Randloch Lv-6, ermittelt und ausgewertet. Als Bezugspunkt dient dabei wie bei der Papierkorrektur PK wieder die Oberkante des Randloches L1 ... Lv. Es ist aber auch möglich, die Unterkante des Randloches L1 ... Lv als Bezugspunkt zu verwenden.

Die von dem optischen Abtaster 17 dabei als verdeckt ermittelten Randlöcher werden analog zur Papierkorrektur PK unterdrückt bzw. ausgeblendet. Die Eingriffsüberwachung EUE wird nur beendet bzw. unterbrochen, wenn die Startposition SP1 ... SPm ... SPu neu definiert wird (z. B. nach Papierende) oder wenn für die Korrekturausführung KA der Papierkorrektur PK ein interner Auftrag entgegengesetzt zur Transportrichtung TR erzeugt werden mußte (asynchrone Rückwärtsbewegung). Im ersten Fall wird die Eingriffsüberwachung EUE wieder von der Papierkorrektur PK aktiviert. Im zweiten Fall sucht sie beispielsweise selbständig die Oberkante des nächstgültigen Randloches L1 ... Lv (Synchronisation) und beginnt mit der Überwachung der Eingriffe E.

Die Eingriffsüberwachung EUE läuft nun folgendermaßen ab:

Wird beim Transport des Endlospapiers 10 in der Druckeinrichtung 1 für die in Figur 4 eingezeichnete Transportrichtung TR von dem optischen Abtaster 17 ein Papier-Loch-Wechsel erkannt, so wird wie bei der Papierkorrektur PK überprüft, ob der erkannte Papier-Loch-Wechsel beispielsweise zu dem Randloch Lv-8 gehört. Ist das nicht der Fall, so wird weiter nach dem nächsten, zu dem Randloch Lv-7 gehörigen Papier-Loch-Wechsel gesucht. Anderenfalls wird überprüft, ob die zu einer ermittelten Anzahl von Motorschritten MS korrespondierende, bis zu dem Randloch Lv-7 zurückgelegte Wegstrecke innerhalb der zulässigen Toleranz für den Soll-Lochabstand SLA liegt. Wenn dieses der Fall ist, so wird davon ausgegangen, daß kein Eingriff E vorgenommen wurde und die Suche nach dem nächsten, zum Randloch Lv-6 gehörigen Papier-Loch-Wechsel fortgesetzt.

Es sei nun angenommen, daß das Randloch Lv-7 von dem optischen Abtaster 17 nicht erkannt und somit die Suche nach dem nächsten, zum Randloch Lv-6 gehörigen Papier-Loch-Wechsel fortgesetzt worden ist. Gehört der daraufhin erkannte Papier-Loch-Wechsel zu dem Randloch Lv-6 und liegt die zu einer ermittelten Anzahl n5 von Motorschritten MS korrespondierende, zurückgelegte Wegstrecke außerhalb der zulässigen Toleranz für den Soll-Lochabstand SLA, so wurde ein Eingriff E vorgenommen. Ist die Anzahl n5 unter der erwähnten Annahme z. B. größer als eine Anzahl nSLA von Motorschritten MS für den Soll-Lochabstand SLA, so wurde entweder mindestens ein Randloch, für die vorliegende Annahme das Randloch Lv-7, von dem optischen Abtaster 17 nicht erkannt (2. Fall nach Figur 4) oder ein Eingriff E entgegengesetzt zur Transportrichtung TR vorgenommen (1. Fall nach Figur 4). In beiden Fällen wird der Eingriff E auf einen Eingriff innerhalb eines Soll-Lochabstandes SLA zurückgeführt. Das gleiche geschieht, wenn die Anzahl n5 aufgrund eines Eingriffs E kleiner als die Anzahl nSLA von Motorschritten MS für den Soll-Lochabstand SLA ist.

Bezogen auf diesen Soll-Lochabstand SLA ist jedoch statt der Anzahl n5 nur eine Anzahl n6 von Motorschritten MS ermittelt worden. Um die Größe des Eingriffs E zu ermitteln, wird die Anzahl n6 um die Anzahl nSLA von Motorschritten MS für den Soll-Lochabstand SLA verringert. Der so ermittelte Wert ist ein Maß für die Größe des erkannten Eingriffes E. Danach wird die Anzahl n6 noch von der Anzahl nSLA subtrahiert. Das Ergebnis gibt einen Wert W von Motorschritten MS an, um den die Startpunkte StPv-1, StPv für die Korrekturwerterfassung KWE verschoben werden müssen, damit die Korrekturwerterfassung KWE wieder auf eine gültige Oberkante eines Randloches aufsetzen kann. Der Wert W wird darüber hinaus von dem Soll-Distanzzeiger SDZv-1 für die Korrekturwerterfassung KWE subtrahiert. Dadurch wandern die Startpunkte StPv-1, StPv für die Korrekturwerterfassung KWE um einen Soll-Lochabstand SLA nach oben. Außerdem werden alle bis dahin ermittelten Schlupfwerte Sv-1, Sv als unbrauchbar markiert und die Eingriffsüberwachung EUE fortgesetzt.

In Figur 5 bis 13 ist ein Ablaufdiagramm der von dem Mikroprozessor 19 durchgeführten Papierkorrektur PK gemäß der Figur 2 dargestellt.

Bevor die Papierkorrektur PK von dem Mikroprozessor 19 eingeleitet wird, werden in einem Zustand PO in Figur 5 mehrere, für die Papierkorrektur PK benötigte Zähler und Speicherzellen mit einem entsprechenden Startwert initialisiert. So wird z. B. in einem Zähler MSZO der Zeiger Z geladen, der nach Figur 3 die Anzahl von Motorschritten MS angibt, die für das blockweise Abfahren des Endlospapiers 10 mit den jeweiligen Randlöchern L1 ... Lv erforderlich ist. Darüber hinaus werden weitere Zähler MSZ1, MSZ2 für die Papierkorrektur PK und eine Speicherzelle SPZ1 für die Speicherung des Restfehlers RFM mit einem Startwert "0" initialisiert.

In einem Zustand P1 der Papierkorrektur PK wird daran anschließend bei der Bezugspunktdefinition BPD der Bezugspunkt BPm für den Block Bm des Endlospapiers 10 ermittelt. Dabei wird von dem Zähler MSZ1 in einem Abfragezyklus AZ1 des Ablaufdiagramms über eine Einsprungstelle ESP1 bis zu vorgegebenen Anzahl nSLA von Motorschritten MS des Soll-Lochabstandes SLA die Anzahl der Motorschritte MS von dem Elektromotor 14 ermittelt, bei der sich relativ zu dem Endlospapier 10 bewegende optische Abtaster 17 einen Dunkel-Hell-Wechsel DHW erkennt. Wenn im folgenden von einer Einsprungstelle die Rede ist, so ist damit die Stelle gemeint, wo der Nebenzweig des Abfragezyklusses in den Hauptzweig mündet. Der Dunkel-Hell-Wechsel DHW entspricht dabei der Meldung des optischen Abtasters 17, daß ein Papier-Loch-Wechsel des Endlospapiers 10 am optischen Abtaster 17 stattgefunden hat.

Meldet der optische Abtaster 17 in einem Abfragezyklus AZ2 für die vorgegebene Anzahl nSLA von Motorschritten MS des Soll-Lochabstandes SLA, z. B. SLA:=MSZ1=nSLA=60, keinen Dunkel-Hell-Wechsel DHW, so wird von einem verdeckten ersten Randloch L1 ausgegangen. Dieses verdeckte erste Randloch L1 wird danach ausgeblendet, indem die Anzahl nSLA von Motorschritten MS für den Soll-Lochabstand SLA von dem aktuellen Inhalt des Zählers MSZ1 subtrahiert und anschließend die Suche nach einem nächsten Randloch L2 ... Lz fortgesetzt wird.

Erkennt der optische Abtaster jedoch den erwarteten DunkelHell-Wechsel DHW, so wird in einem Zustand P2 überprüft, ob der erkannte Dunkel-Hell-Wechsel DHW zu dem Randloch L2 ... Lz gehört. Bei dieser Überprüfung wird für das erkannte Randloch L2 ... Lz untersucht, ob es innerhalb eines gültigen Toleranzbereiches für den Randlochdurchmesser LD des Randloches L2 ... Lz liegt. Der Toleranzbereich umfaßt dabei einen von dem Randlochdurchmesser LD abweichenden, minimalen Randlochdurchmesser LDmin und einen maximalen Randlochdurchmesser LDmax. Für die Beurteilung, ob das erkannte Randloch L2 ... Lz auch innerhalb des gültigen Toleranzbereiches liegt, wird eine Minimum-Maximum-Abfrage (Min-Max-Abfrage) durchgeführt, bei der der minimale und maximale Randlochdurchmesser LDmin, LDmax mit dem Durchmesser des erkannten Randloches L2 ... Lz verglichen wird. Während im Zustand P2 der Papierkorrektur PK die Min-Abfrage erfolgt, wird in einem Zustand P3 der Papierkorrektur PK die MaxAbfrage durchgeführt.

Für die Bewertung des Durchmessers von dem erkannten Randloch L2 ... Lz wird in einem Abfragezyklus AZ3, AZ4 zunächst die Anzahl der Motorschritte MS von dem Dunkel-Hell-Wechsel DHW zu einem nächsten Hell-Dunkel-Wechsel HDW von dem Zähler MSZ2 ermittelt. Der Hell-Dunkel-Wechsel entspricht dabei einem Loch-Papier-Wechsel des Endlospapiers 10. Findet in dem Abtastzyklus AZ3 der erwartete Hell-Dunkel-Wechsel HDW bei einer dem Zählerstand des Zählers MSZ2 entsprechenden Anzahl von Motorschritten MS statt, die kleiner ist als die Anzahl der Motorschritte für den minimalen Randlochdurchmesser LDmin, so ist das Randloch L2 ... Lz ungültig. Ein ungültiges Randloch kann beispielsweise dann vorliegen, wenn das Endlospapier 10 im Bereich der Randlochung an der betreffenden Stelle eingerissen ist. Damit die Suche nach einem nächsten Randloch L3 ... Lz von der betreffenden Stelle weitergehen kann, wird der Zählerstand des Zählers MSZ2 zum Zählerstand des Zählers MSZ1 addiert und die Bezugspunktdefinition BPD an der Einsprungstelle ESP1 des Zustandes P1 mit dem aktualisierten Zählerstand für den Zähler MSZ1 von neuem begonnen.

Ist jedoch nach dem Dunkel-Hell-Wechsel DHW kein Hell-Dunkel-Wechsel HDW von dem optischen Abtaster 17 gemeldet worden, so wird der Abfragezyklus AZ4 über eine Einsprungstelle ESP2 solange durchlaufen, bis der Zählerstand des Zählers MSZ2 eine größere Anzahl von Motorschritten MS aufweist als die Anzahl von Motorschritten MS für den minimalen Randlochdurchmesser LDmin.

Nach Figur 5 wird in dem Zustand P2 nichts darüber ausgesagt, welche Ablauffolge eintritt, wenn die von dem Zähler MSZ2 gezählte Anzahl der Motorschritte MS mit der Anzahl der Motorschritte MS für den minimalen Randlochdurchmesser LDmin übereinstimmt. Dieser spezielle Fall kann entweder bei der Abfrage MSZ2 größer als LDmin oder bei der Abfrage MSZ2 kleiner LDmin miteinbezogen werden.

In Figur 6 werden für die Max-Abfrage im Zustand P3 bei einem Abfragezyklus AZ5, AZ6 zunächst die Motorschritte MS bis zu dem erwarteten Hell-Dunkel-Wechsel HDW von dem Zähler MSZ2 weitergezählt. Für den Fall, daß kein Hell-Dunkel-Wechsel HDW erkannt wird und bereits eine Wegstrecke des Endlospapiers 10 zurückgelegt wurde, die größer als der maximale Randlochdurchmesser LDmax ist, ist das Randloch L3 ... Lz wieder ungültig. Damit die Suche nach einem nächsten Randloch L4 ... Lz von der betreffenden Stelle weitergehen kann, wird der Zählerstand des Zählers MSZ1 um den Zählerstand des Zählers MSZ2 aktualisiert.

Ist andererseits eine Wegstrecke des Endlospapiers 10 zurückgelegt worden, die kleiner als der maximale Randlochdurchmesser LDmax ist, so wird in einem Abtastzyklus AZ6 über eine Einsprungstelle ESP3 die Suche nach dem Hell-Dunkel-Wechsel HDW fortgesetzt.

Hat schließlich der erwartete Hell-Dunkel-Wechsel HDW stattgefunden und liegt dieser innerhalb des Toleranzbereiches für den Randlochdurchmesser LD, so ist das im Zustand P1 erkannte Randloch L4 ... Lz für die Bezugspunktdefinition BPD der Papierkorrektur PK gefunden. Der aktuelle Zählerstand des Zählers MSZ1 gibt dabei eine Anzahl nl von Motorschritten MS des Elektromotors 14 nach Figur 1 an, durch die der Abstand von der Startposition SPm des Blocks Bm bei der Papierkorrektur PK zum Bezugspunkt BPm an der Oberkante des im Zustand P1 erkannten Randloches L4 ... Lz angegeben ist. Um die bereits abgefahrene Strekke bei der Restfehlererfassung RFE der Papierkorrektur PK berücksichtigen zu können, wird der durch die Anzahl nl festgelegte Bezugspunkt BPm des Blocks Bm in die Oberkante des letzten Randloches Lv vom vorherigen Block Bm-l verschoben. Dies wird dadurch erreicht, daß die Anzahl nl der Motorschritte MS für das Abfahren der Wegstrecke von der Startposition SPm des Blocks Bm bei der Papierkorrektur PK zur Oberkante des erkannten Randloches L4 ... Lz von der Anzahl nSLA von Motorschritten MS für den Soll-Lochabstand SLA subtrahiert wird. Die sich daraus ergebende Anzahl n2 wird von dem Mikroprozessor 19 abgespeichert und gilt bis auf weiteres als Normal für die Papierkorrektur PK.

Bevor nun in einem Zustand P4 der Papierkorrektur PK die Korrekturwerterfassung KWE einsetzt, wird mit Abschluß der Bezugspunktdefinition BPD für die Papierkorrektur PK der Zähler MSZ1 mit einem Ist-Distanzzeiger IDZv-l vorgeladen, die Eingriffsüberwachung EUE gemäß der Darstellung in Figur 13 und 14 gestartet und die hierfür notwendigen Startwerte initialisiert.

Der Ist-Distanzzeiger IDZv-l gibt dabei nach Figur 3 die Anzahl von Motorschritten MS an, die notwendig sind, um das Endlospapier 10 von der durch den Zählerstand des Zählers MSZ1 bestimmten Position zu einem ersten Startpunkt StPv-l für die Korrekturwerterfassung KWE relativ zum optischen Abtaster 17 zu bewegen. Der Ist-Distanzzeiger IDZv-l bestimmt sich dadurch, daß der die aktuelle Position des Endlospapiers 10 gegenüber dem optischen Abtaster 17 angebende Zählerstand des Zählers MSZ1 von einem Soll-Distanzzeiger SDZv-l subtrahiert wird. Der durch den Soll-Distanzzeiger SDZv-l festgelegte erste Startpunkt StPv-l definiert mit einem ersten Endpunkt EPv-l das erste theoretische Bewertungsfenster BFv-l, in dem das für die Korrekturwerterfassung KWE ausgewählte, vorletzte Randloch Lv-l des Blocks Bm von dem Endlospapier 10 vermutet wird.

Um den beim Positionieren des Endlospapiers 10 in die Druckposition DP der Druckeinrichtung 1 nach Figur 1 auftretenden Positionierfehler korrigieren zu können, sollte das für die Korrekturwerterfassung KWE ausgewählte Randloch Lv-l möglichst am Ende des Blocks Bm von dem Endlospapier 10 liegen. Damit wird die Abweichung zwischen der Ist-Position und der Soll-Position des Endlospapiers 10 über die gesamte Länge des Blocks Bm bis auf den verbleibenden Restfehler RFm erfaßt. Bezogen auf das vorletzte Randloch Lv-l ergibt sich somit ein erster Schlupfwert Sv-l, der zusammen mit dem Restfehler RFm einen Korrekturwert bildet.

Um das Verhältnis des Schlupfwertes Sv-l zum Restfehler RFm noch zu verbessern, wird auch das letzte Randloch Lv für die Korrekturwerterfassung KWE herangezogen. Das Randloch Lv liefert einen zweiten Schlupfwert Sv, der mit dem Restfehler RFm einen weiteren Korrekturwert bildet. Um den Abstand des letzten Randloches Lv von der Startposition SPm angeben zu können, wird nach Figur 3 ein Soll-Distanzzeiger SDZv definiert, durch den ein zweiter Startpunkt StPv des Blocks Bm für die Korrekturwerterfassung KWE festgelegt ist. Der zweite Startpunkt StPv definiert mit einem zweiten Endpunkt EPv das zweite theoretische Bewertungsfenster BFv, in dem das letzte Randloch Lv vermutet wird.

Der Soll-Distanzzeiger SDZv-l, SDZv ist eine Funktion von der Länge des Blocks Bm und von dem theoretischen Bewertungsfenster BFv-l, BFv. In dem theoretischen Bewertungsfenster BFv-l, BFv sind alle unerwünschten Einflüsse bei der Papierkorrektur PK berücksichtigt. Zu diesen Einflüssen zählen z. B. Geräte- und Abtasttoleranzen.

Bei der Korrekturwerterfassung KWE wird zunächst das Endlospapier 10 für die durch den Ist-Distanzzeiger IDZv-l vorgegebene Wegstrecke in die Transportrichtung TR nach Figur 3 bewegt. Bei jedem Motorschritt MS des Elektromotors 14 wird dazu der mit dem Ist-Distanzzeiger IDZv-l vorgeladene Zählers MSZ1 in einem Abfragezyklus AZ7 über eine Einsprungstelle ESP4 um 1 verringert. Ist nach mehreren Durchläufen des Abfragezyklusses AZ7 der Zählerstand des Zählers MSZ1 = 0 bzw. die dem Ist-Distanzzeiger IDZv-l entsprechende Wegstrecke zurückgelegt, so wird anschließend der Zähler MSZ1 mit einer Anzahl nSth von Motorschritten MS für einen theoretischen Schlupfwert Sth sowie der Zähler MSZ2 und ein weiterer Zähler MSZ3 mit einem Startwert "0" geladen.

Nach Figur 7 wird anschließend in einem Zustand P5 der Papierkorrektur PK nach einem Dunkel-Hell-Wechsel DHW innerhalb des theoretischen Bewertungsfensters BFv-l gesucht. In einem Abtastzyklus AZ8 wird dazu zunächst der Zählerstand des Zählers MSZ1 um 1 verringert und der Zählerstand des Zählers MSZ2 um 1 erhöht, wodurch ein Motorschritt MS des Elektromotors 14 ausgeführt wird. Meldet der optische Abtaster 17 nach diesem Motorschritt MS keinen Dunkel-Hell-Wechsel DHW, so wird über eine Einsprungstelle ESP5 des Abfragezyklusses AZ8 der Zählerstand des Zählers MSZ1 um 1 verringert, der Zählerstand des Zählers MSZ2 um 1 erhöht und die Suche nach dem Dunkel-Hell-Wechsel DHW fortgesetzt. Bleibt die Suche nach dem Dunkel-Hell-Wechsel DHW innerhalb des theoretischen Bewertungsfensters BFv-l erfolglos, wenn z. B. das erwartete vorletzte Randloch Lv-l des Blocks Bm verdeckt ist oder ein Dunkel-Hell-Wechsel DHW auftrat, bei dem jedoch der ermittelte Schlupfwert Sv-l größer als der zulässige Schlupfwert Sth ist, so wird in einem Abtastzyklus AZ9 das vorletzte Randloch Lv-l als unbrauchbar markiert und in einer Speicherzelle SPZ2 kein Schlupfwert Sv-l abgespeichert. Darüber hinaus wird auch dann kein Schlupfwert Sv-l abgespeichert, wenn bei einem auftretenden Dunkel-Hell-Wechsel DHW der Zählerstand des Zählers MSZ2 größer als die Anzahl nBFv-l von Motorschritten MS für das Abfahren des theoretischen Bewertungsfensters BFv-l ist. Es ist aber auch möglich, die Suche bereits für erfolglos zu erklären, wenn der Zählerstand des Zählers MSZ2 gleich der Anzahl nBFv-l ist. Dies ist letztlich davon abhängig, welche Toleranzwerte bei der Korrekturwerterfassung KWE zugelassen werden.

Ist in dem Abfragezyklus AZ9 kein Schlupfwert Sv-l abgespeichert worden, so wird der Zähler MSZ1 mit einem Ist-Distanzzeiger IDZ2v geladen und über eine Einsprungstelle ESP8 des Abfragezklusses AZ9 im Zustand P8 der Papierkorrektur PK der zweite Schlupfwert Sv ermittelt. Der Ist-Distanzzeiger IDZ2v ergibt sich nach Figur 3 dadurch, daß die Summe aus dem Soll-Distanzzeiger SDZv-l und die Anzahl nBFv-l von Motorschritten MS für das theoretische Bewertungsfenster BFv-l von dem Soll-Distanzeziger SDZv subtrahiert wird. Der Ist-Distanzzeiger IDZ2v gibt dabei die Anzahl der Motorschritte MS an, die nötig sind, um von dem ersten Endpunkt EPv-l für die Korrekturwerterfassung KWE zu dem zweiten Startpunkt StPv für die Korrekturwerterfassung KWE zu gelangen.

Wird hingegen im Zustand P5 der Papierkorrektur PK der Dunkel-Hell-Wechsel DHW innerhalb des theoretischen Bewertungsfensters BFv-l erkannt, so wird, wie beim Dunkel-Hell-Wechsel DHW im Zustand P1, überprüft, ob das zum Dunkel-Hell-Wechsel DHW gehörige vorletzte Randloch Lv-l bezüglich seines Durchmessers LD im gültigen Toleranzbereich liegt.

Für die Min-Abfrage wird in einem Zustand P6 innerhalb eines Abfragezyklusses AZ10, AZ11 zunächst der Zählerstand des Zählers MSZ3 um 1 erhöht und dadurch das Endlospapier 10 um einen Motorschritt MS des Elektromotors 14 in die Transportrichtung TR bewegt. Wird danach in dem Abfragezyklus AZ10 von dem optischen Abtaster 17 ein Hell-Dunkel-Wechsel HDW gemeldet und entspricht der Zählerstand des Zählers MSZ3 einer Anzahl von Motorschritten MS, die kleiner als die Anzahl nLDmin von Motorschritten MS des minimalen Randlochdurchmessers LDmin ist, so wird der Zählerstand des Zählers MSZ2 um den Zählerstand des Zählers MSZ3 aktualisiert und die Korrekturwerterfassung KWE über die Einsprungstelle ESP5 des Zustandes P5 fortgesetzt.

Dieser Abfragezyklus AZ10 wird solange durchlaufen, bis der Zählerstand des Zählers MSZ2 eine Anzahl von Motorschritten MS angibt, die größer als die Anzahl nBFv-l von Motorschritten MS für das erste theoretische Bewertungsfenster BFv-l ist. Es liegt dann wieder kein Schlupfwert Sv-l vor und die Ablauffolge wird, nachdem der Zähler MSZ1 mit dem Ist-Distanzzeiger IDZ2v geladen worden ist, wieder über die Einsprungstelle ESP8 im Zustand P8 der Papierkorrektur PK fortgesetzt.

Wird jedoch von dem optischen Abtaster 17 kein Hell-Dunkel-Wechsel HDW angezeigt und ist der Zählerstand des Zählers MSZ3 kleiner als die Anzahl nLDmin von Motorschritten MS für das Abfahren des minimalen Randlochdurchmessers LDmin, so wird in dem Abfragezyklus AZ11 über eine Einsprungstelle ESP6 der Zählerstand des Zählers MSZ3 solange um 1 erhöht, bis der Zählerstand des Zählers MSZ3 eine Anzahl von Motorschritten MS angibt, die größer als die Anzahl nLDmin von Motorschritten MS des minimalen Randlochdurchmessers LDmin ist.

Nach Figur 8 wird nun für die in einem Zustand P7 der Papierkorrektur PK einsetzende Max-Abfrage in einem Abfragezyklus AZ12, AZ13 zunächst der Zählerstand des Zählers MSZ3 um 1 erhöht und dadurch das Endlospapier 10 um einen Motorschritt MS des Elektromotors 14 weiterbewegt. Wird danach in dem Abfragezyklus AZ12 von dem optischen Abtaster 17 kein Hell-Dunkel-Wechsel HDW erkannt und entspricht der Zählerstand des Zählers MSZ3 einer Anzahl von Motorschritten MS, die größer als die Anzahl nLDmax von Motorschritten für das Abfahren des maximalen Randlochdurchmessers LDmax ist, so wird der Zählerstand des Zählers MSZ2 um den Zählerstand des Zählers MSZ3 aktualisiert und die Korrekturwerterfassung KWE über die Einsprungstelle ESP5 des Zustandes P5 fortgesetzt. Dieser Abfragezyklus AZ12 wird solange durchlaufen, bis der Zählerstand des Zählers MSZ2 wieder, wie bei der Min-Abfrage im Zustand P6 eine Anzahl von Motorschritten MS angibt, die größer als die Anzahl mBFv-l von Motorschritten MS für das erste theoretische Bewertungsfenster BFv-l ist. Es liegt dann erneut kein Schlupfwert Sv-l vor und die Ablauffolge wird, nachdem der Zähler MSZ1 mit dem Ist-Distanzzeiger IDZ2v geladen worden ist, wieder über die Einsprungstelle ESP8 im Zustand P8 der Papierkorrektur PK fortgesetzt.

Hat jedoch der optische Abtaster 17 den erwarteten Hell-Dunkel-Wechsel HDW gemeldet und ist der Zählerstand des Zählers MSZ3 größer als die Anzahl nLDmax von Motorschritten MS für das Abfahren des maximalen Randlochdurchmessers LDmax, so wird in dem Abfragezyklus AZ13 über eine Einsprungstelle ESP7 der Zählerstand des Zählers MSZ3 solange um 1 erhöht, bis der Zählerstand des Zählers MSZ3 eine Anzahl von Motorschritten MS angibt, die kleiner als die Anzahl nLDmax von Motorschritten MS des maximalen Randlochdurchmessers LDmax ist.

Es liegt jetzt das erwartete vorletzte Randloch Lv-l für die Korrekturwerterfassung KWE vor und der Zählerstand des Zählers MSZ1 wird in der Speicherzelle SPZ2 gespeichert. Bei dem gespeicherten Wert handelt es sich um den Schlupfwert Sv-l. Der Schlupfwert Sv-l ist dabei definitionsgemäß nicht kleiner als der negative theoretische Schlupfwert -Sth und nicht größer als der positive theoretische Schlupfwert +Sth. Das Vorzeichen des Schlupfwertes Sv-l gibt dabei an, in welcher Richtung das Endlospapier 10 bei der Korrekturausführung KA der Papierkorrektur PK korrigiert werden muß. Nach der Speicherung des Schlupfwertes Sv-l wird der Zähler MSZ1 mit dem Ist-Distanzzeiger IDZlv geladen.

In dem Zustand P8 der Papierkorrektur PK wird nun wieder, analog zum Zustand P4, der Zählerstand des Zählers MSZ1, für den Fall, daß die durch den Ist-Distanzzeiger IDZlv für den Transport des Endlospapiers 10 vorgegebene Wegstrecke noch nicht abgefahren ist, bei jedem Motorschritt MS des Elektromotors 14 in einem Abfragezyklus AZ14 über die Einsprungstelle ESP8 um 1 verringert. Ist nach Abfahren der durch den Ist-Distanzzeiger IDZlv vorgegebene Wegstrecke der zweite Startpunkt StPv für die Korrekturwerterfassung KWE zu Beginn des zweiten theoretischen Bewertungsfensters BFv erreicht, so wird der Zähler MSZ1 wieder mit dem theoretischen Schlupfwert Sth geladen sowie die Zähler MSZ2, MSZ3 mit dem Startwert "0" initialisiert.

Nach Figur 9 wird daran anschließend in einem Zustand P9 der Papierkorrektur PK, wie in dem Zustand P5, untersucht, ob in dem zweiten theoretischen Bewertungsfenster BFv ein DunkelHell-Wechsel DHW von dem optischen Abtaster 17 erkannt wird. Hierfür wird in einem Abfragezyklus AZ15 der Zählerstand des Zählers MSZ1 zunächst um 1 verringert und der Zählerstand des Zählers MSZ2 um 1 erhöht. Fällt die Abfrage nach dem DunkelHell-Wechsel DHW negativ aus und ist der Zählerstand des Zählers MSZ2 kleiner als eine Anzahl nBFv von Motorschritten MS für das zweite theoretische Bewertungsfenster BFv, so wird der Abfragezyklus AZ15 über eine Einsprungstelle EF9 erneut durchlaufen.

Tritt innerhalb des zweiten theoretischen Bewertungsfensters BFv auch nach Abfahren der Anzahl nBFv von Motorschritten MS, also dann wenn der Zählerstand des Zählers MSZ2 größer als die Anzahl nBFv von Motorschritten MS für das zweite theoretische Bewertungsfenster BFv ist, kein Dunkel-Hell-Wechsel DHW auf, so wird in einem Abfragezyklus AZ16 das erwartete letzte Randloch Lv als unbrauchbar markiert und somit kein gültiger zweiter Schlupfwert Sv in eine Speicherzelle SPZ3 gespeichert. In jenem Fall ist dann die Korrekturwerterfassung KWE beendet und die Prozedur der Papierkorrektur PK geht unmittelbar über eine Einsprungstelle ESP12 in einem Zustand P12 in die Korrekturausführung KA über.

Wird jedoch in dem Zustand P9 der Papierkorrektur PK der Dunkel-Hell-Wechsel DHW von dem optischen Abtaster 17 festgestellt, so wird analog zum Zustand P6, P7 in einem Zustand P10, P1l der Papierkorrektur PK nach Figur 10 eine Min- bzw. Max-Abfrage durchgeführt. Statt der Einsprungstellen ESP5, ESP6, ESP7 für die Abfragezyklen AZ10 ... AZ13 werden nun Einsprungstellen ESP9, ESP10, ESP11 für Abfragezyklen AZ17 ... AZ20 benutzt. Ist am Ende des Zustands P11 der Zählerstand des Zählers MSZ1 nicht kleiner als der negative theoretische Schlupfwert -Sth und auch nicht größer als der positive theoretische Schlupfwert +Sth, so wird der Zählerstand in die Speicherzelle SPZ3 gespeichert. Bei dem gespeicherten Wert handelt es sich um den Schlupfwert Sv. Mit den beiden gespeicherten Schlupfwerten Sv-l, Sv ist die Korrekturwerterfassung KWE der Papierkorrektur PK beendet.

Es ist jedoch auch möglich, mehr als zwei Schlupfwerte bei der Korrekturwerterfassung KWE zu ermitteln. Damit wird die Wahrscheinlichkeit, einen gültigen Schlupfwert feststellen zu können, größer.

Bei der nunmehr im Zustand P12 einsetzenden Korrekturausführung KA werden zunächst die bei der Korrekturwerterfassung KWE ermittelten Schlupfwerte Sv-l, Sv bewertet. Wurde bei der Korrekturwerterfassung KWE kein gültiger Schlupfwert Sv-l, Sv in den Speicherzellen SPZ2, SPZ3 gespeichert, ist also SPZ2 = SPZ3 = 0, so wird im folgenden in einem Abfragezyklus AZ21 zunächst der Zählerstand des Zählers MSZO um 1 verringert. Ist dabei der Zeiger Z noch nicht abgefahren bzw. das Ende des Blocks Bm noch nicht erreicht, so wird über eine Einsprungstelle ESP13 der Abfragezyklus AZ21 solange durchlaufen, bis der Zählerstand des Zählers MSZO den Wert 0 anzeigt und somit das Ende des Blocks Bm erreicht ist. Mit dem Abfahren der Wegstrecke für den Block Bm des Endlospapiers 10 werden in einem Abfragezyklus AZ22 die im Zustand P0 angegebenen Zähler MSZ0, MSZ1, MSZ2 und die Speicherzelle SPZ1 von neuem mit dem dort angegebenen Startwert initialisiert und über die Einsprungstelle ESP1 die Bezugspunktdefinition BPD für den nachfolgenden Block Bm+1 gestartet.

Ist jedoch bei der Korrekturwerterfassung KWE sowohl für das vorletzte Randloch Lv-l als auch für das letzte Randloch Lv des Blocks Bm ein gültiger Schlupfwert Sv-l bzw. Sv ermittelt worden, so wird die Position des Endlospapiers 10 korrigiert. Der der Korrektur zugrundeliegende Korrekturwert ergibt sich für den Fall, daß einer der beiden Schlupfwerte Sv-l, Sv für die Korrekturausführung KA zur Verfügung steht, aus dem jeweils vorliegenden Schlupfwert Sv-l, Sv und einem Restfehler RFm-l. Der Restfehler RFm-l ergibt sich dabei analog zum Restfehler RFm aus der Papierkorrektur des Endlospapiers 10.

Für den Fall, daß beide Schlupfwerte Sv-l, Sv gültig sind, hat der Schlupfwert Sv die höhere Priorität gegenüber dem Schlupfwert Sv-l und der Korrekturwert ergibt sich aus dem Restfehler RFm-l und dem Schlupfwert Sv. Bei dem Restfehler RFm-l handelt es sich um eine Korrekturgröße, die bei der Papierkorrektur PK des Blocks Bm-l gewonnen wurde. Der dort bei der Restfehlererfassung RFE ermittelte Restfehler RFm-l wird für die Papierkorrektur PK des Blocks Bm, und der Restfehler RFm für die Papierkorrektur PK des Blocks Bm+1 usw. in die Speicherzelle SPZ1 gespeichert.

Nachdem der Korrekturwert festgelegt ist, wird die Korrektur zunächst auf der logischen Ebene ausgeführt und die Korrektur auf der physikalischen Ebene vorbereitet.

Die Korrektur auf der logischen Ebene erfolgt dadurch, daß der Zeiger Z um den entsprechenden Korrekturwert verändert wird. Für die Vorbereitung der Korrektur auf der physikalischen Ebene wird der Zähler MSZ1 im Zustand P12 mit einem Korrekturzeiger KZ1 geladen, der sich aus der Differenz zwischen dem Korrekturzeiger KZ und dem aktuellen Zählerstand des Zählers MSZ3 ergibt. Der Korrekturzeiger KZ1 gibt dabei an, wieviele Motorschritte MS das Endlospapier 10 von seiner aktuellen Position noch bewegt werden muß, damit zum Zeitpunkt, wo die durch den Korrekturzeiger KZ vorgegebene Wegstrecke abgefahren worden ist, die physikalische Korrektur einsetzt.

Nach Figur 11 ist in einem Zustand P13 der Papierkorrektur PK dieser Zeitpunkt genau dann erreicht, wenn der Zählerstand des mit dem Korrekturzeiger KZ1 vorgeladenen Zählers MSZ1 in einem Abfragezyklus AZ23 über eine Einsprungstelle ESP14 für jeden Motorschritt MS des Elektromotors 14 solange um 1 verringert wird, bis der Zählerstand des Zählers MSZ1 = 0 ist. In einem Zustand P14 der Papierkorrektur PK wird daran anschließend die Korrektur physikalisch durchgeführt.

Bei der physikalischen Korrektur wird zunächst generell versucht, die entsprechend dem Korrekturwert vorgegebene Anzahl von Motorschritten MS ganz oder teilweis in den aktuellen Vorschubauftrag für das Endlospapier 10 einzubauen. Ist das nicht vollständig möglich, so wird für den verbliebenen Rest des Korrekturwertes am Ende des aktuellen Vorschubauftrages für das Endlospapier 10 unmittelbar ein interner Korrekturauftrag erzeugt und gestartet. Erst nachdem die gesamte Korrektur ausgeführt wurde, wird der Vorschubauftrag für das Endlospapier 10 quittiert.

Bevor nun nach Beendigung der Korrekturausführung KA der Papierkorrektur PK die Restfehlererfassung RFE durchgeführt werden kann, wird in einem Zustand P15 der Papierkorrektur PK das Endlospapier 10 gemäß Figur 3 solange in die Transportrichtung TR bewegt, bis das Ende des Blocks Bm bei der Startposition SPm+l für den nachfolgenden Block Bm+1 erreicht ist. Der Zählerstand des mit dem Zeiger Z vorgeladenen Zählers MSZO wird dazu, wie in dem Abfragezyklus AZ21 des Zustands P12, in einem Abfragezyklus AZ24 über eine Einsprungstelle ESP15 solange um 1 verringert, bis der Zähler MSZO den Wert 0 anzeigt. Abschließend wird in dem Zustand P15 der Papierkorrektur PK für die Positionsüberwachung bzw. Bewertung des Endlospapiers 10 der Zeiger Z und der Soll-Distanzzeiger SDZv-l neu gesetzt.

Mit dem Starten der Restfehlererfassung RFE in Figur 12 und 13 wird zunächst in Zuständen P16, P17, P18 der Papierkorrektur PK die Bezugspunktdefinition BPD für den Block Bm+1 durchgeführt. Die Bezugspunktdefinition BPD unterscheidet sich gegenüber der Bezugspunktdefinition BPD in den Zustanden P1, P2, P3 nur in der Numerierung der Abfragezyklen und der Einsprungstellen. Statt der Abfragezyklen AZ1 ... AZ6 und der Einsprungstellen ESP1, ESP2, ESP3 handelt es sich nunmehr um Abfragezyklen AZ25 ... AZ30 und Einsprungstellen ESP16, ESP17, ESP18. Am Ende der Bezugspunktdefinition BPD für den Block Bm+1 gibt der Zählerstand des Zählers MSZ1 eine Anzahl n3 von Motorschritten MS des Elektromotors 14 an, durch die der Abstand von der Startposition SPm+l der Papierkorrektur PK für den Block Bm+1 zum Bezugspunkt BPm+1 an der Oberkante des im Zustand P16 erkannten Randloches L1 ... Lz angegeben ist. Für die Restfehlererfassung RFE wird der durch die Anzahl n3 festgelegte Bezugspunkt BPm+1 des Blocks Bm+1 in die Oberkante des letzten Randloches Lv vom vorherigen Block Bm verschoben. Dies wird dadurch erreicht, daß die Anzahl n3 von Motorschritten MS von der Anzahl nSLA von Motorschritten für den Soll-Lochabstand SLA subtrahiert wird. Die sich daraus ergebende Anzahl nU wird für die Ermittlung des Restfehlers RFm von der Anzahl n2 subtrahiert. Damit der Restfehler RFm bei der Papierkorrektur PK des Blocks Bm+1 von dem Endlospapier 10 berücksichtigt werden kann, wird er zwischenzeitlich in der Speicherzelle SPZ1 gespeichert und dadurch der bereits gespeicherte Restfehler RFm-l gelöscht.

Beendet wird die Restfehlererfassung RFE der Papierkorrektur PK damit, daß in einem Zustand P19 abgefragt wird, ob ein Eingriff innerhalb der Bezugspunktdefinition BPD für den Block Bm+1 und innerhalb der Papierkorrektur PK für den Block Bm erfolgt ist. Die beiden Abfragen werden dabei in der genannten Reihenfolge nacheinander ausgeführt.

Hat innerhalb der Bezugspunktdefinition BPD für den Block Bm+1 ein Eingriff stattgefunden, so wird in einem Abfragezyklus AZ31 die Speicherzelle SPZ1, in der der zuvor ermittelte Restfehler RFm gespeichert ist, gelöscht und über eine Einsprungstelle ESP19 die Abfrage für den Eingriff innerhalb der Papierkorrektur PK durchgeführt.

Hat jedoch kein Eingriff stattgefunden, so wird unmittelbar über die Einsprungstelle ESP19 diese Abfrage durchgeführt.

Ist innerhalb der Papierkorrektur PK ein Eingriff vorgenommen worden, so wird in einem Abfragezyklus AZ32 nicht mehr die bei der Bezugspunktdefinition BPD für den Block Bm ermittelte Anzahl n2 von Motorschritten MS von der Startposition SPm zur Oberkante des letzten Randloches Lv von dem Block Bm-l als Normal herangezogen, sondern die bei der Bezugspunktdefinition BPD für den Block Bm+1 ermittelte Anzahl n4. Über eine Einsprungstelle ESP20 und die Einsprungstelle ESP4 wird anschließend die Papierkorrektur PK des Blocks Bm+1 von dem Endlospapier 10 fortgesetzt. Hat jedoch kein Eingriff innerhalb der Papierkorrektur PK stattgefunden, wird die Positionsüberwachung bzw. -bewertung des Blocks Bm+1 unmittelbar über die Einsprungstellen ESP20, ESP4 vorgenommen.

In Figur 14 und 15 ist ein Ablaufdiagramm der Eingriffsüberwachung EUE dargestellt. Für die Eingriffsüberwachung EUE, die von der Papierkorrektur PK im Zustand P3 gestartet wird, wird zunächst ein Zähler MSZ4 mit dem Zählerinhalt des Zählers MSZ2 und ein Zähler MSZ5 mit dem Startwert "0" initialisiert. In einem Zustand Q1 der Eingriffsüberwachung EUE wird daran anschließend mit der Eingriffserkennung für den Block Bm des Endlospapiers 10 begonnen. Hierzu wird von dem Zähler MSZ4 in einem Abfragezyklus AZ33 des Ablaufdiagrammes für die Eingriffsüberwachung EUE über eine Einsprungstelle ESP21 die Anzahl der Motorschritte MS von dem Elektromotor 14 ermittelt, bis der optische Abtaster 17 einen Dunkel-Hell-Wechsel DHW erkennt. Der Dunkel-Hell-Wechsel DHW entspricht dabei der Meldung des optischen Abtasters 17, daß ein Papier-Loch-Wechsel des Endlospapiers 10 am optischen Abtaster 17 stattgefunden hat.

Meldet der optische Abtaster 17, gemäß einem Abfragezyklus AZ34, für die vorgegebene Anzahl nSLA von Motorschritten MS, die dem Soll-Lochabstand SLA entspricht, keinen Dunkel-Hell-Wechsel DHW, so wird, wie bei der Papierkorrektur PK in dem Zustand P1, von einem verdeckten ersten Randloch L1 ausgegangen. Dieses verdeckte erste Randloch wird danach ausgeblendet, in dem die Anzahl nSLA von Motorschritten MS für den Soll-Lochabstand SLA von dem aktuellen Inhalt des Zählers MSZ4 subtrahiert und anschließend die Suche nach einem gültigen Randloch L2 ... Lv fortgesetzt wird.

Erkennt der optische Abtaster 17 jedoch, beispielsweise nach mehrmaligen Durchlaufen des Abfragezyklusses AZ34 in dem Zustand Q1 schließlich den erwarteten Dunkel-Hell-Wechsel DHW, so wird in einem Zustand Q2 überprüft, ob der erkannte DunkelHell-Wechsel DHW zu dem Randloch L2 ... Lv gehört. Bei dieser Überprüfung wird für das erkannte Randloch L2 ... Lv untersucht, ob es innerhalb des gültigen Toleranzbereiches für den Randlochdurchmesser LD des Randloches L2 ... Lv liegt. Der Toleranzbereich umfaßt dabei den von dem Randlochdurchmesser LD abweichenden minimalen Randlochdurchmesser LDmin und den maximalen Randlochdurchmesser LDmax. Für die Beurteilung, ob das erkannte Randloch L2 ... Lv auch innerhalb des gültigen Toleranzbereiches liegt, wird, wie bei der Papierkorrektur PK, eine Min-Max-Abfrage durchgeführt, bei der der minimale und maximale Randlochdurchmesser LDmin, LDmax mit dem Durchmesser des erkannten Randloches L2 ... Lv verglichen wird. Während im Zustand Q2 die Min-Abfrage erfolgt, wird in einem Zustand Q3 der Eingriffsüberwachung EUE die Max-Abfrage durchgeführt.

Für die Bewertung des Durchmessers des erkannten Randloches L2 ... Lv wird bei einem Abfragezyklus AZ35, AZ36 zunächst die Anzahl der Motorschritte MS von dem Dunkel-Hell-Wechsel DHW zu einem nächsten Hell-Dunkel-Wechsel HDW von dem Zähler MSZ5 ermittelt. Findet in dem Abtastzyklus AZ35 der erwartete HellDunkel-Wechsel HDW bei einer dem Zählerstand des Zählers MSZ5 entsprechenden Anzahl von Motorschritten MS statt, die kleiner als die Anzahl der Motorschritte MS für das Abfahren des minimalen Randlochdurchmessers LDmin ist, so ist das Randloch L2 ... Lv ungültig. Damit die Suche nach einem Randloch L3 ... Lv von der betreffenden Stelle über die Einsprungstelle ESP21 weitergehen kann, wird der Zählerstand des Zählers MSZ4 um den Zählerstand des Zählers MSZ5 aktualisiert.

Ist jedoch nach dem Dunkel-Hell-Wechsel DHW kein Hell-Dunkel-Wechsel HDW von dem optischen Abtaster 17 gemeldet worden, so wird der Abfragezyklus AZ36 über eine Einsprungstelle ESP22 solange durchlaufen, bis der Zählerstand des Zählers MSZ4 eine größere Anzahl von Motorschritten MS als die Anzahl von Motorschritten MS für das Abfahren des minimalen Randlochdurchmessers LDmin aufweist. In dem Zustand Q2 der Eingriffsüberwachung EUE wird, wie in dem Zustand P2 der Papierkorrektur PK, nichts darüber ausgesagt, welche Ablauffolge eintritt, wenn die von dem Zähler MSZ4 gezählte Anzahl der Motorschritte MS für das Abfahren des minimalen Randlochdurchmessers LDmin übereinstimmt. Dieser spezielle Fall kann entweder bei der Abfrage MSZ4 größer LDmin oder bei der Abfrage MSZ4 kleiner LDmin miteinbezogen werden.

Nach Figur 15 werden für die Max-Abfrage im Zustand Q3 bei einem Abfragezyklus AZ37, AZ38 zunächst die Motorschritte MS bis zu dem erwarteten Hell-Dunkel-Wechsel HDW von dem Zähler MSZ4 weitergezählt. Für den Fall, daß kein Hell-Dunkel-Wechsel HDW erkannt wird und bereits eine Wegstrecke des Endlospapiers 10 zurückgelegt wurde, die größer als der maximale Randlochdurchmesser LDmax ist, ist das Randloch L2 ... Lv wieder ungültig. Damit die Suche nach dem nächsten Randloch L3 ... Lv von der betreffenden Stelle weitergehen kann, wird der Zählerstand des Zählers MSZ4 um den Zählerstand des Zählers MSZ5 aktualisiert.

Ist andererseits eine Wegstrecke des Endlospapiers 10 zurückgelegt worden, die kleiner als der maximale Randlochdurchmesser LDmax ist, so wird in dem Abtastzyklus AZ38 über eine Einsprungstelle ESP23 die Suche nach dem Hell-Dunkel-Wechsel HDW fortgesetzt.

Hat schließlich der erwartete Hell-Dunkel-Wechsel HDW stattgefunden und liegt dieser innerhalb des Toleranzbereiches für den Randlochdurchmesser LD, so kann aufgrund des Zählerstandes des Zählers MSZ4 eine Aussage darüber gemacht werden, ob während der Papierkorrektur PK ein Eingriff stattgefunden hat. Der aktuelle Zählerstand des Zählers MSZ4 gibt dazu die Anzahl n5 von Motorschritten MS des Elektromotors 14 an, die nötig sind, um von der Oberkante eines beliebigen Randloches zur Oberkante des nachfolgenden Randloches zu gelangen. Die Frage, ob der Eingriff während der Formularkorrektur PK stattgefunden hat, kann nun dadurch beantwortet werden, daß in einem Zustand Q4 der Eingriffsüberwachung EUE die Anzahl n5 von Motorschritten MS mit einer Anzahl nSLA von Motorschritten für den Soll-Lochabstand SLA verglichen wird. Stimmt die ermittelte Anzahl n5 mit der Anzahl nSLA des Soll-Lochabstandes SLA überein, so wird in einem Abfragezyklus AZ39 der Zählerstand des Zählers MSZ5 in den Zähler MSZ4 geladen und über die Einsprungstelle ESP21 im Zustand Q1 die Eingriffsüberwachung EUE fortgesetzt.

Ist die Anzahl n5 jedoch von der Anzahl nSLA verschieden, so wurde in die Papierkorrektur PK eingegriffen. Bei der Abfrage nach dem Eingriff kann die Untersuchung, ob die Anzahl n5 von Motorschritten MS innerhalb des Toleranzbereiches für die Anzahl nSLA von Motorschritten für den Soll-Lochabstand SLA ist, verzichtet werden, weil dies schon bereits bei der Min-Max-Abfrage für den Randlochdurchmesser LD berücksichtigt wurde.

Die Größe des Eingriffs E wird nun dadurch ermittelt, daß der Eingriff auf einen Eingriff innerhalb des Soll-Lochabstandes SLA zurückgeführt und die Anzahl nSLA von Motorschritten MS für das Abfahren des Soll-Lochabstandes SLA von der sich daraus ergebenden Anzahl n6 subtrahiert wird. Damit der erkannte Eingriff E auch für die Papierkorrektur PK berücksichtigt werden kann, wird die Anzahl n6 von der Anzahl nSLA subtrahiert. Als Ergebnis erhält man den Wert W, um den der Soll-Distanzzeiger SDZv-l für die Papierkorrektur PK verringert wird. Um die Eingriffsüberwachung EUE über die Einsprungstelle ESP21 im Zustand Q1 fortsetzen zu können, wird der Zahlerstand des Zählers MSZ5 in den Zähler MSZ4 geladen und der Zähler MSZ5 mit dem Startwert "0" initialisiert.

### Bezugszeichenliste

- 1: Druckeinrichtung
- 10: Endlospapier
- 11: Stiftenrad
- 12: Schreibwalze
- 13: Druckstation
- 14: Elektromotor
- 15: Antriebsrolle
- 16: Papierführungswanne
- 17: optischer Abtaster
- 18: mechanischer Abtaster
- 19: Mikroprozessor
- 100: Einzelblatt
- 110: Stift
- 111: erstes Getriebe
- 112: Zahnkupplung
- 113: Bedienhebel
- 120: Rollenkeil
- 121: zweites Getriebe
- 140: Antriebsritzel
- AP: Abreißposition
- AZ1 ... AZ39: Abfragezyklus
- Bl .. Bm ... Bu: Block
- BFv-l: erstes theoretisches Bewertungsfenster
- BFv: zweites theoretisches Bewertungsfenster
- BPD: Bezugspunktdefinition
- BP1...BPm...BPu: Bezugspunkt
- BSP: Bereitstellungsposition
- DHW: Dunkel-Hell-Wechsel
- DP: Druckposition
- E: Eingriff
- ELP: Einlegeposition
- EPv-l: erster Endpunkt des ersten Bewertungsfensters
- EPv: zweiter Endpunkt des zweiten Bewertungsfensters
- ESP1 ... ESP23: Einsprungstelle im Ablaufdiagramm von Papierkorrektur und Eingriffsüberwachung
- EUE: Eingriffsüberwachung
- F: Formularkorrektur
- FL: Formularlänge
- HDW: Hell-Dunkel-Wechsel
- IDZv-1, IDZ1v, IDZ2v: Ist-Distanzzeiger
- KA: Korrekturausführung
- KWE: Korrekturwerterfassung
- KZ, KZl: Korrekturzeiger
- L1: erstes Randloch
- L1 ... Lv: Randloch, Markierung
- Lv-l: vorletztes Randloch für die Korrekturwerterfassung
- Lv: letztes Randloch für die Korrekturwerterfassung
- Lz: letztes Randloch für die Bezugspunktdefinition
- LD: Randlochdurchmesser
- LDmax: maximaler Randlochdurchmesser
- LDmin: minimaler Randlochdurchmesser
- MS: Motorschritt des Elektromotors
- MSZ0 ... MSZ5: Zähler
- PK: Papierkorrektur
- P0 ... P19: Zustand der Papierkorrektur
- Q0 ... Q4: Zustand der Eingriffsüberwachung
- RFE: Restfehlererfassung
- Sv-l: erster Schlupfwert
- Sv: zweiter Schlupfwert
- SB: Schlaufenbildung des Endlospapiers
- SDZv-l, SDZv: Soll-Distanzzeiger
- SI: Signal
- SLA: Soll-Lochabstand
- SP1..SPm...SPu: Startposition
- SPZ1: Speicherzelle für den Restfehler
- SPZ2: Speicherzelle für den ersten Schlupfwert
- SPZ3: Speicherzelle für den zweiten Schlupfwert
- StPv-l: Startpunkt des ersten Bewertungsfensters
- StPv: Startpunkt des zweiten Bewertungsfensters
- Sth: theoretischer Schlupfwert
- TR: Transportrichtung des Endlospapiers
- W: Wert
- Z: Zeiger
- n1, n2, n3, n4, n5, n6: Anzahl von Motorschritten des Endlospapiers
- nBFv-l: Anzahl von Motorschritten für das erste Bewertungsfenster
- nBFv: Anzahl von Motorschritten für das zweite Bewertungsfenster
- nLD: Anzahl von Motorschritten für den Randlochdurchmesser
- nLDmin: Anzahl von Motorschritten für den minimalen Randlochdurchmesser
- nLDmax: Anzahl von Motorschritten für den maximalen Randlochdurchmesser
- nSLA: Anzahl von Motorschritten für den Soll-Lochabstand
- nSth: Anzahl von Motorschritten für den theoretischen Schlupfwert
- m: Indexvariable mit m = (1 ... u)
- u, v, z: Indexvariable

* z.B. Benutzereingriffe, Papierstau, Abtaster- bzw. Papierfehler

## Patentansprüche

1. Verfahren zum Positionieren von bahnförmigen Aufzeichnungsträgern (10) in Druckeinrichtungen (1), wobei die bahnförmigen Aufzeichnungsträger abtastfähige, in vorgegebene Abständen zueinander angeordnete Elemente (L1... Lz... Lv) aufweisen, die während der Bewegung des bahn- förmigen Aufzeichnungsträgers (10) an Abtasteinrichtungen (17) vorbeigeführt werden, die ein Abtastsignal (SI) erzeugen und wobei Mittel vorgesehen sind, die die Abtastergebnisse erfassen und durch Vergleich mit Vorgabewerten aufgetretene Positionsfehler durch Regelung der elektromotorisch angetriebenen Transportvorrichtung (11,12) für den bahnförmigen Aufzeichnungsträger (10) korrigieren, **dadurch gekennzeichnet**,
daß
a) zusätzlich zur Erfassung der abtastfähigen Elemente (L1... Lz... Lv) auf dem bahnförmigen Aufzeichnungsträger (10) die Antriebsschritte des Elektromotorischen Antriebs (MS) miterfaßt werden,
b) mehrere abtastfähige Elemente (L1... Lz... Lv) zu einem Block (B1.., Bm.., Bu) zusammengefaßt werden und die korrigierende Regelung der Position des bahnförmigen Aufzeichnungsträgers (10) in Abhängigkeit davon blockweise erfolgt,
c) die Korrektur der aufgetretenen Positionierfehler am Ende eines aktuellen Blockes (B1... Bm... Bu) quantisiert durchgeführt wird, so daß ein Restfehler (RFm) verbleiben kann, der vorzeichenbehaftet in den nächsten Korrekturprozeß eingeht.

2. Verfahren nach Anspruch 1,
**dadurch gekennzeichnet**,
daß die blockweise Regelung erfolgt:
a) zur Festlegung einer Bezugsposition (SP1... SPm ... SPu) für Blöcke (Bl... Bm ...Bu) des Aufzeichnungsträgers (10), indem bei Beginn der Positionsregelung des Aufzeichnungs- trägers (10) für jeden Block (B1...Bm.. .Bu) die Position von midestens einem abtastfähigen Element (L1 ... Lz) relativ zur Position der Abtasteinrichtung (17) erfaßt wird,
b) zur Ermittlung mindestens einer den Positionierfehler hervorrufenden Soll-/Ist-Positionsabweichung (Sv-1, Sv) des Aufzeichnungsträgers (10) bezogen auf die Bezugsposition (SP1 ... SPm ... SPu) der Blöcke (B1 ... Bm ... Bu), indem die Position von mindestens einem abtastfähi- gen Element (Lv-l, Lv) relativ zur Position der Abtasteinrichtung (17) erfaßt wird,
c) zur Korrektur der Position des Aufzeichnungsträgers (10), indem die Position des Aufzeichnungsträgers (10) für die Blöcke (B1 ... Bm ... Bu) in Abhängigkeit von der Soll-/Ist-Positionsabweichung (Sv-1, Sv) des Auf- zeighnungsträgers (10) ermittelt wird,
d) zur Feststellung, Bestimmung und Berücksichtigung von Eingriffen (E)* , indem die Position zweier abtastfähiger Elemente (L1 ... Lv) der Blöcke (Bl ... Bm ... Bu) des Aufzeichnungsträgers (10) relativ zur Position der Ab- tasteinrichtung (17) durch einen Soll-/Ist-Vergleich der jeweils abgetasteten Strecke bei der Positionierung des Aufzeichnungsträgers (10) in der Druckeinrichtung (1) zyklisch erfaßt und die Bezugsposition (SP1 ... SPm ... SPu) der Blöcke (Bl ... Bm ... Bu) bei der Regelung der Position des Aufzeichnungsträgers (10) verschoben wird.

3. Verfahren nach Anspruch 2 , **dadurch gekennzeichnet**, daß
a) zu Beginn der blockwelsen Positionsregelung des Aufzeichnungsträgers (10) innerhalb des vorgegebenen Abstandes (SLA) der abtastfähigen Elemente (L1 ... Lz), beginnend mit einem ersten abtastfähigen Element (L1), ein Bezugspunkt (BP1 ... BPm ... BPu) gesucht wird, der die Position des abtastfähigen Elementes (L1 ... Lz) relativ zur Position der Abtasteinrichtung (17) angibt,
b) vom Bezugspunkt (BP1 ... BPm ... BPu) des innerhalb des vor- gegebenen Abstandes (SLA) von der Abtasteinrichtung (17) er- kannten abtastfähigen Elementes (L1 ... Lz) untersucht wird, ob ein Toleranzbereich (LDmin, LDmax) des abtastfähigen Elementes (L1 ... Lz) unter- bzw. überschritten ist,
c) in Abhängigkeit des Untersuchungsergebnisses die Verfahrensschritte a) und b) für den Block (B1 ... Bm ... Bu) solange wiederholt werden, bis der Toleranzbereich, (LDmin, LDmax) für die abtastfähigen Elemente (L1 ... Lz) nicht mehr unter- bzw. überschritten ist,
d) vom Beginn der blockweisen Positionsregelung des Aufzeichnungsträgers (10) bis zum Bezugspunkt (BP1 ... BPm ... BPu) die Relativverschiebung des Aufzeichnungsträgers (10) gegenüber der Abtasteinrichtung (17) ermittelt und dadurch für den Fall, daß der Toleranzbereich (LDmin, LDmax) für die abtastfähigen Elemente (L1 ... Lz) nicht mehr unter- bzw. überschritten ist, die Bezugsposition (SP1 ... SPm ... SPu) bezogen auf den Bezugspunkt (BP1 ... BPm ... BPu) definiert wird.

4. Verfahren nach Anspruch 3 , **dadurch gekennzeichnet**, daß die Oberkante des abstastfähigen Elementes L1 ... Lz ... Lv) als Bezugspunkt (BP1 ... BPm ... BPu) definiert wird.

5. Verfahren nach einem der Ansprüche 2 bis 4, **dadurch gekennzeichnet**, daß
a) der Aufzeichnungsträger (10) zur Ermittlung der Soll-/Ist-Positionsabweichung (Sv-1, Sv) gegenüber der Abtasteinrichtung (17) um einen vorgegebenen Wert (SDZv-1, SDZv) von der Bezugsposition (SP1 ... SPm ... SPu) bis zu einem Startpunkt (StPv-1, StPv) von theoretischen Bewertungsfenstern (BFv-1, BFv) in eine Transportrichtung (TR) des Aufzeichnungsträgers (10) relativ bewegt wird,
b) innerhalb der theoretischen Bewertungsfenster (BFv-l, BFv) nach einem abtastfähigen Element (Lv-l, Lv) gesucht wird, indem der Aufzeichnungsträger (10) von dem Startpunkt (StPv-l, StPv) bis zu einem Endpunkt (EPv-l, EPv) in die Transportrichtung (TR) relativ zur Abtasteinrichtung (17) weiterbewegt wird,
c) die in dem Bewertungsfenster (BFv-l , BFv) bis zum Erkennen des abtastfähigen Elementes (Lv-l, Lv) ermittelte Relativverschiebung des Aufzeichnungsträgers (10) gegenüber der Abtasteinrichtung (17) mit einer theoretischen Soll-/Ist-Positionsabweichung (Sth) verglichen wird.

6. Verfahren nach einem der Ansprüche 2 bis 5, **dadurch** **gekennzeichnet**, daß bei mehreren vorliegenden Soll-/Ist-Positionsabweichung (Sv-1, Sv) für die Korrektur der Position des Aufzeichnungsträgers (10) eine für ein letztes abtastfähiges Element (Lv) der Blöcke (B1 ... Bm ... Bu) ermit- telte Soll-/Ist-Positionsabweichung (Sv) herangezogen wird.

7. Verfahren nach einem der Ansprüche 2 bis 6 , **dadurch** **gekennzeichnet** , daß ein den Positionsfehler hervorrufender, in der Soll-/Ist-Positionsabweichung (Sv-1, Sv) unberücksichtigt gebliebener Restfehler (RFl ... RFm ... RFu) der Blöcke (Bl ... Bm ... Bu) bei der Positionskorrektur des Aufzeichnungsträgers (10) zu der Soll-/Ist-Positionsabweichung (Sv-l, Sv) hinzuaddiert wird.

8. Verfahren nach Anspruch 7, **dadurch gekennzeichnet**, daß der Restfehler (RFm) eines Blockes (Bm) durch Vergleich der Relativverschiebung des Aufzeichnungsträgers (10) gegenüber der Abtasteinrichtung (17) für einen nachfolgenden Block (Bm+1) von einer Bezugsposition (SPm+l) zu einem Bezugspunkt (BPm, BPm+1) der abtastfähigen Elemente (L1 ... Lz ... Lv) mit der Relativverschiebung des Aufzeichnungsträgers (10) gegenüber der Abtasteinrichtung (17) für den Block (Bm) von einer Bezugsposition (SPm) zu einem Bezugspunkt (BPm-l, BPm) der abtastfähigen Elemente (L1 ... Lz ... Lv) ermittelt wird.

## Claims

1. A process for the positioning of continuous data carriers (10) in printers (1), wherein the continuous data carriers comprise scannable elements (L1...Lz.. .Lv) which are arranged at predetermined intervals from one another and which during the movement of the continuous data carrier (10) are conducted past scanners (17) which generate a scanning signal (Sl), and wherein means are provided which detect the scanning results and, by means of a comparison with predetermined values, correct occurred positioning errors by regulating the transport device (11, 12), which is driven by an electric motor, for the continuous data carrier (10), characterised in that
a) in addition to the detection of the scannable elements (L1...Lz...Lv) on the continuous data carrier (10), the driving steps of the electric motor drive mechanism (MS) are also detected,
b) a plurality of scannable elements (L1...Lz...Lv) are combined to form a block (Bl... Bm... Bu) and the correcting regulation of the position of the continuous data carrier (10) is carried out in dependence thereupon block by block;
c) the correction of the occurred positioning errors is carried out at the end of a current block (Bl...Bm. . .Bu) in quantized fashion so that a residual error (RFm) can remain, which error is included, signed, in the next correction procedure.

2. A process as claimed in Claim 1, characterised in that the block by block regulation is carried out:
a) to determine a reference position (SP1...SPm...SPu) for blocks (Bl...Bm...Bu) of the data carrier (10) in that at the start of the position regulation of the data carrier (10) for each block (Bl...Bm...Bu) the position of at least one scannable element (L1...Lz) relative to the position of the scanning device (17) is detected;
b) to determine at least one theoretical/actual position deviation (Sv-1, Sv) of the data carrier (10), which gives rise to the positioning error, relative to the reference position (SP1...SPm...SPu) of the blocks (Bl...Bm...Bu) in that the position of at least one scannable element (Lv-l, Lv) relative to the position of the scanning device (17) is detected;
c) to correct the position of the data carrier (10) in that the position of the data carrier (10) for the blocks (Bl...Bm...Bu) is determined in dependence upon the theoretical/actual position deviation (Sv-l, Sv) of the data carrier (10);
d) to determine, define and take into consideration interventions (E), for example user interventions, paper jams, scanner and paper faults, in that the position of two scannable elements (L1...Lv) of the blocks (Bl...Bm...Bu) of the data carrier (10) relative to the position of the scanning device (17) is cyclically detected by a theoretical/actual comparison of the respective scanned section in the positioning of the data carrier (10) in the printer (1), and the reference position (SP1...SPm...SPu) of the blocks (Bl...Bm...Bu) is displaced in the regulation of the position of the data carrier (10).

3. A process as claimed in Claim 2, characterised in that
a) at the start of the block by block position regulation of the data carrier (10) within the predetermined spacing (SLA) of the scannable elements (L1...Lz), commencing with a first scannable element (L1), a reference point (BP1...BPm...BPu) is searched for, which indicates the position of the scannable element (L1...Lz) relative to the position of the scanning device (17);
b) from the reference point (BP1...BPm...BPu) of the scannable element (L1...Lz) recognised within the predetermined interval (SLA) by the scanning device (17), it is investigated whether a tolerance range (LDmin, LDmax) of the scannable element (L1...Lz) has been undershot or overshot;
c) in dependence upon the investigation result, process steps a) and b) for the block (Bl...Blm...Bu) are repeated until the tolerance range (LDmin, LDmax) for the scannable elements (L1...Lz) is no longer undershot or overshot;
d) from the start of the block by block position regulation of the data carrier (10) up to the reference point (BP1... BPm... BPu...), the relative displacement of the data carrier (10) in relation to the scanning device (17) is determined and thus in the event that the tolerance range (LDmin, LDmax) for the scannable elements (L1...Lz) is no longer undershot or overshot, the reference position (SP1...SPm...SPu) is defined relative to the reference point (BP1...BPm...BPu).

4. A process as claimed in Claim 3, characterised in that the upper edge of the scannable element (L1...Lz...Lv) is defined as reference point (BP1...BPm...BPu).

5. A process as claimed in one of Claims 2 to 4, characterised in that
a) to determine the theoretical/actual position deviation (Sv-l, Sv), the data carrier (10) is moved in relation to the scanning device (17) by a predetermined value (SDZv-l, SDZv) from the reference position (SP1...SPm...SPu) up to a starting point (StPv-l, StPv) of theoretical evaluation windows (BFv-l, BFv) in a transport direction (TR) of the data carrier (10);
b) within the theoretical evaluation windows (BFv-l, BFv) a scannable element (Lv-l, Lv) is searched for in that the data carrier (10) is moved on from the starting point (StPv-l, StPv) up to an end point (EPv-l, EPv) in the transport direction (TR) relative to the scanning device (17);
c) the relative displacement of the data carrier (10) in relation to the scanning device (17), determined in the evaluation window (BFv-l, BFv) until the recognition of the scannable element (Lv-l, Lv) is compared with a theoretical/actual position deviation (Sth).

6. A process as claimed in one of Claims 2 to 5, characterised in that in the case of a plurality of occurring theoretical/actual position deviations (Sv-l, Sv), a theoretical/actual position deviation (Sv) determined for a last scannable element (Lv) of the blocks (Bl...Bm...Bu) is used to correct the position of the data carrier (10).

7. A process as claimed in one of Claims 2 to 6, characterised in that a residual error (RFl...RFm...RFu) of the blocks (Bl...Bm...Bu), which gives rise to the positioning error and which has been disregarded in the theoretical/actual position deviation (Sv-l, Sv), is added to the theoretical/actual position deviation (Sv-l, Sv) in the position correction of the data carrier (10).

8. A process as claimed in Claim 7, characterised in that the residual error (RFm) of a block (Bm) is determined by comparing the relative displacement of the data carrier (10) in relation to the scanning device (17) for a following block (Bm+1) from a reference position (SPm+l) to a reference point (BPm, BPm+1) of the scannable elements (L1...Lz...Lv) with the relative displacement of the data carrier (10) in relation to the scanning device (17) for the block (Bm) from a reference position (SPm) to a reference point (BPm-l, BPm) of the scannable elements (L1...Lz...Lv).

## Revendications

1. Procédé pour le positionnement de supports d'impression continus (10) dans des dispositifs d'impression (1), les supports d'impression continus comportant des éléments (L1...Lz...Lv) pouvant être détectés et agencés les uns par rapport aux autres selon des distances prédéfinies, éléments qui, lors du mouvement du support d'impression continu (10), sont guidés devant des dispositifs de détection (17) engendrant un signal de détection (SI), des moyens étant prévus qui saisissent les résultats de détection et qui, par comparaison avec des valeurs de référence, corrigent des erreurs de position apparues, par le réglage du dispositif de transport (11,12) pour le support d'impression continu (10), entraîné par moteur électrique,
caractérisé en ce que
a) en plus de l'enregistrement des éléments (L1...Lz...Lv) pouvant être détectés sur le support d'impression continu (10), les pas d'entraînement de l'entraînement (MS) par moteur électrique sont également enregistrés ;
b) plusieurs éléments (L1...Lz...Lv) pouvant être détectés sont réunis en un ensemble (B1...Bm...Bu) et, en relation avec ceci, les réglages de correction de la position du support d'impression continu (10) sont effectués par ensembles ;
c) la correction des erreurs de position apparues est réalisée, de façon quantifiée, à la fin d'un ensemble actuel (B1...Bm...Bu), de sorte qu'une erreur résiduelle (RFm) peut subsister, erreur résiduelle qui, munie d'un signe, est prise en compte dans le processus de correction suivant.

2. Procédé selon la revendication 1,
caractérisé en ce que le réglage par ensembles est effectué de la façon suivante :
a) pour la détermination d'une position de référence (SP1...SPm...SPu) pour des ensembles (B1...Bm...Bu) du support d'impression (10), on détermine, au début du réglage de la position du support d'impression (10), pour chaque ensemble (B1...Bm...Bu), la position d'au moins un élément (L1...Lz) pouvant être détecté, par rapport à la position du dispositif de détection (17) ;
b) pour la recherche d'au moins une variation des positions prescrite/effective (Sv-1,Sv) engendrant l'erreur de positionnement du support d'impression (10) par rapport à la position de référence (SP1...SPm...SPu) des ensembles (B1...Bm...Bu), on détermine la position d'au moins un élément (Lv-1,Lv) pouvant être détecté, par rapport à la position du dispositif de détection (17) ;
c) pour la correction de la position du support d'impression (10), on recherche la position du support d'impression (10) pour les ensembles (B1...Bm...Bu) en relation avec la variation des positions prescrite/effective (Sv-1,Sv) du support d'impression (10) ;
d) pour la vérification, la détermination et la prise en compte d'interventions (E), par exemple des interventions de l'utilisateur, une accumulation de papier, des défauts de détecteur ou de papier, on détermine la position de deux éléments (L1...Lv) pouvant être détectés des ensembles (B1...Bm...Bu) du support d'impression (10), par rapport à la position du dispositif de détection (17), de façon cyclique, par une comparaison des valeurs prescrite/effective de la distance à chaque fois détectée, lors du positionnement du support d'impression (10) dans le dispositif d'impression (1), et on déplace la position de référence (SP1...SPm...SPu) des ensembles (B1...Bm...Bu), lors du réglage de la position du support d'impression (10).

3. Procédé selon la revendication 2,
caractérisé en ce que
a) au début du réglage par ensembles de la position du support d'impression (10), à l'intérieur de la distance prédéfinie (SLA) des éléments (L1...Lz) pouvant être détectés, en commençant par un premier élément (L1) pouvant être détecté, on recherche un point de référence (BP1...BPm...BPu) qui indique la position de l'élément (L1...Lz) pouvant être détecté, par rapport à la position du dispositif de détection (17) ;
b) à partir du point de référence (BP1...BPm...BPu) de l'élément (L1...Lz), pouvant être détecté et reconnu par le dispositif de détection (17), à l'intérieur de la distance prédéfinie (SLA), on recherche si une zone de tolérance (LDmin, LDmax) de l'élément (L1...Lz) pouvant être détecté, n'est pas atteinte ou est dépassée ;
c) en dépendance du résultat de recherche, on répète les étapes a) et b) du procédé pour l'ensemble (B1...Bm...Bu) jusqu'à ce que la zone de tolérance (LDmin, LDmax) pour les éléments (L1...Lz) pouvant être détectés, est atteinte ou n'est plus dépassée ;
d) du début du réglage par ensembles de la position du support d'impression (10) jusqu'au point de référence (BP1...BPm...BPu), on recherche le déplacement relatif du support d'impression (10) par rapport au dispositif de détection (17), et dans le cas où la zone de tolérance (LDmin, LDmax) pour les éléments (L1...Lz) pouvant être détectés est atteinte ou n'est plus dépassée, on définit la position de référence (SP1...SPm...SPu) par rapport au point de référence (BP1...BPm...BPu).

4. Procédé selon la revendication 3,
caractérisé en ce que le bord supérieur de l'élément (L1...Lz...Lv) pouvant être détecté est défini comme point de référence (BP1...BPm...BPu).

5. Procédé selon l'une quelconque des revendications 2 à 4,
caractérisé en ce que
a) pour rechercher la variation des positions prescrite/ effective (Sv-1, Sv) , le support d'impression (10), est déplacé, relativement au dispositif de détection (17), d'une valeur prédéfinie (SDZv-1,SDZv) de la position de référence (SP1...SPm...SPu) jusqu'à un point de départ (StPv-1,StPv) de fenêtres théoriques d'évaluation (BFv-1, BFv), selon une direction de transport (TR) du support d'impression (10) ;
b) un élément (Lv-1,Lv) pouvant être détecté est recherché à l'intérieur des fenêtres théoriques d'évaluation (BFv-1,BFv), en ce que le support d'impression (10) est déplacé, en direction de transport (TR), relativement au dispositif de détection (17), du point de départ (StPv-1,StPv) jusqu'à un point final (EPv-1,EPv)
c) le déplacement relatif du support d'impression (10) par rapport au dispositif de détection (17), recherché dans la fenêtre d'évaluation (BFv-1,BFv) jusqu'à la reconnaissance de l'élément (Lv-1, Lv) pouvant être détecté, est comparé à une variation théorique (Sth) des positions prescrite/effective.

6. Procédé selon l'une des revendications 2 à 5,
caractérisé en ce que, lorsqu'il existe plusieurs variations de positions prescrite/effective (Sv-1,Sv), on utilise, pour corriger la position du support d'impression (10), une variation de positions prescrite/effective (Sv) recherchée pour un dernier élément (Lv) pouvant être détecté des ensembles (B1...Bm...Bu).

7. Procédé selon l'une des revendications 2 à 6,
caractérisé en ce qu'une erreur résiduelle (RF1...RFm...RFu) des ensembles (B1...Bm...Bn), engendrant l'erreur de position et non prise en compte dans la variation de positions prescrite/effective (Sv-1,Sv), est rajoutée à ladite variation de positions prescrite/effective (Sv-1,Sv), lors de la correction de la position du support d'impression (10).

8. Procédé selon la revendication 7,
caractérisé en ce que l'erreur résiduelle (RFm) d'un ensemble (Bm) est recherchée par comparaison entre le déplacement relatif du support d'impression (10) par rapport au dispositif de détection (17), pour un ensemble suivant (Bm+1), d'une position de référence (SPm+1) vers un point de référence (BPm, BPm+1) des éléments (L1...Lz...Lv) pouvant être détectés, et le déplacement relatif du support d'impression (10) par rapport au dispositif de détection (17), pour l'ensemble (Bm), d'une position de référence (SPm) vers un point de référence (BPm-l,BPm) des éléments (L1...Lz...Lv) pouvant être détectés.
